# EUROPÄISCHE PATENTSCHRIFT

(11) **EP 2 751 397 B1**
(45) Veröffentlichungstag und Bekanntmachung des Hinweises auf die Patenterteilung: **18.11.2015**
(21) Anmeldenummer: 12768739.0
(22) Anmeldetag: 30.08.2012
(51) Int. Cl.: F01M 1/22, F01M 5/02

(54) **VERFAHREN UND VORRICHTUNG ZUR LECKAGEDETEKTION EINES FAHRZEUG-SCHMIERSYSTEMS**
METHOD AND DEVICE FOR DETECTING LEAKS IN A VEHICLE LUBRICATION SYSTEM
PROCÉDÉ ET DISPOSITIF DE DÉTECTION DE FUITES DANS UN SYSTÈME DE LUBRIFICATION DE VÉHICULE

(30) Priorität: 31.08.2011 DE 102011053176
(43) Veröffentlichungstag der Anmeldung: 09.07.2014
(73) Patentinhaber: Ino8 Pty Ltd, Jan Juc, Victoria 3228 (AU)
(72) Erfinder: WILL, Frank, Jan Juc, Victoria 3228 (AU)
(74) Vertreter: Spachmann, Holger
(86) Internationale Anmeldenummer: PCT/EP2012/066882
(87) Internationale Veröffentlichungsnummer: WO 2013/030291

(56) Entgegenhaltungen:
- DE-A1-102004 031 365
- DE-A1-102009 013 943
- US-A- 4 328 480
- US-A- 4 504 819
- US-A- 5 070 832
- US-A- 5 987 975

## Beschreibung

Die Erfindung betrifft ein Verfahren zur Leckagedetektion eines Schmiersystems für die Schmierung von rotierenden oder oszillierenden Bauteilen einer Verbrennungskraftmaschine oder eines Getriebes, bevorzugt Automatikgetriebe eines Fahrzeugs. Des Weiteren betrifft die Erfindung eine Vorrichtung zur Aufheizung eines Schmiersystems von rotierenden oder oszillierenden Bauteilen für eine Verbrennungskraftmaschine oder ein Getriebe, bevorzugt Automatikgetriebe zur Durchführung eines erfindungsgemäßen Verfahrens.

### STAND DER TECHNIK

Aus verschiedenen Veröffentlichungen ist bekannt, dass durch die Aufheizung des Schmieröls mit Hilfe eines Abgas-/Ölwärmetauschers der Kraftstoffverbrauch und die Abgasemissionen deutlich reduziert werden können.

Beispielhaft ist hier auf die DE 102009013943 A und die PCT/EP2010/0536 verwiesen, die beide die Anordnung einer Ölbypassleitung vorschlagen, mit der zumindest teilweise abgekoppelt von einer großen Schmierölmenge in einer Startphase eine verkleinerte Menge Schmieröl zur Ölschmierung durch schnell erwärmende Bereiche einer Verbrennungskraftmaschine oder eines Getriebes geleitet wird.

Des Weiteren wird auf die Könferenzbeiträge Will, F.: A novel exhaust heat recovery system to reduce fuel consumption, F2010A073, FISITA conference Budapest, Hungary 2010, sowie Will, F., Boretti, A.,: "A new Method to warm up Lubricating Oil to improve Fuel Economy", SAE 2011-01-0318, 2011 verwiesen.

So ist in einer Verbrennungskraftmaschine der Kraftstoffverbrauch während eines NEDC-Tests im kalten Zustand (Starttemperatur ca. 24 °C) ca. 10 bis 15 % höher als bei demselben Test mit einer Schmieröltemperatur in einem heißen Zustand von ca. 90 °C, dem so genannten NEDC-Heißtest. Dies liegt unter anderem daran, dass das Schmieröl bei niedrigeren Temperaturen eine höhere Zähigkeit aufweist, und das der Kraftstoff an Zylinderwänden kondensiert und in das Schmieröl eingetragen wird. Zudem werden Maßnahmen ergriffen, um den Katalysator schneller aufzuheizen, wie beispielsweise eine Spätverstellung der Zündung, eine Anhebung der Leerlaufdrehzahl sowie eine Anfettung mit Sekundärlufteinblasung. Zudem entsteht der Großteil der emittierten Abgasemissionen während der Kaltstartphase des Verbrennungsmotors, wenn der Katalysator noch nicht die erforderliche Betriebstemperatur erreicht hat. Gleichzeitig wird ein Großteil der zugeführten Energie ungenutzt als Abgasent-halpie abgeführt. Dies sind insgesamt ca. 30 bis 40 % der Energie des zugeführten Kraftstoffes.

Bekannt ist, die Aufwärmphase einer Verbrennungskraftmaschine zu beschleunigen, indem Abgaswärmetauscher eingesetzt werden, die in komplizierter Weise das Schmieröl aufheizen und den Öldruck reduzieren. Auf der anderen Seite ergibt sich das Problem, die Verbrennungskraftmaschine, insbesondere das Schmieröl bei dieser Aufheizung vor Überhitzung zu schützen. Daher werden zusätzliche Hochleistungsölkühler verwendet. Die bekannten Lösungen sind sehr aufwändig und führen nur zu einer relativ geringen Reduzierung des Kraftstoffverbrauches, so dass aus wirtschaftlichen Gründen die praktische Umsetzung meist nicht realisiert wird.

Der Einsatz von Abgas-/Ölwärmetauscher, die das Schmieröl direkt aufwärmen, hat den Nachteil, dass bei eventuellen Leckagen im Wärmetauscher Öl aus dem Wärmetauscher austreten kann und auf den heißen Auspuff fließen oder gar spritzen könnte, wo es sich dann entflammen würde.

Ein weiterer Nachteil ist, dass bei hohen Antriebslasten, d.h. hohen Drehmomenten oder Zug- bzw. Druckkräften, wenn das Öl schon seine zulässige Grenztemperatur erreicht hat, immer noch Wärme vom Abgas an das Öl übertragen wird, selbst wenn das Abgas bei hohen Lasten mittels einer Klappe oder eines Ventils über einen Bypass an dem Abgas-/Ölwärmetauscher vorbei geleitet wird. Die zusätzliche Wärme muss abgeführt werden, z.B. durch einen großzügig ausgelegten Kühler, oder durch einen Ölkühler. Selbst ohne Abgas-/Ölwärmetauscher werden solche Ölkühler oft im Schmierölsystem von Verbrennungskraftmaschinen mit hoher Leistungsdichte eingesetzt, und zwar auf der Druckseite nach der Ölpumpe zwischen Ölfilter und Motorblock. Der Öldruck an dieser Stelle kann besonders im Kaltstart oder bei hohen Drehzahlen einige Bar betragen. Vorgesehene Ölkühler sind üblicherweise unterhalb des Auspuffkrümmers angeordnet, so dass im Falle einer Leckage kein Öl auf den Auspuff tropfen kann. Außerdem halten sich die thermischen Spannungen in solchen Ölkühlern in Grenzen, da der Temperaturunterschied zwischen dem Öl und dem Kühlwasser relativ klein ist und 20 °C Unterschied oft nicht überschreitet.

Ein Nachteil von solchen Ölkühlern ist, dass sie das Öl selbst dann kühlen, wenn es noch nicht betriebswarm ist, so dass sich die Reibung im Öl für längere Zeit erhöht, und damit auch der Kraftstoffverbrauch.

Bei einem Abgas-/Ölwärmetauscher sind die Belastungen jedoch sehr viel größer als bei einem Ölkühler, da die Temperaturunterschiede zwischen den beiden Medien Öl und Abgas bis zu 900 °C betragen können. Außerdem ist die Korrosionsgefahr ein Vielfaches größer, da bei der Abkühlung das Wasser im Abgas kondensiert und zusammen mit anderen Abgaskomponenten aggressive und korrosive Säuren bildet. Ein weiteres Problem stellt das mögliche Einfrieren des Kondensates nach Abstellen der Verbrennungskraftmaschine bei Umgebungstemperaturen unter dem Gefrierpunkt dar, was ein Aufplatzen des Wärmetauschers zur Folge haben könnte.

Bei Verbrennungskraftmaschinen ohne Abgas-/Ölwärmetauscher reichte bislang zur Überprüfung des Öldrucks ein einfacher Druckschalter aus, der bei Unterschreitung eines Grenzdrucks dies dem Fahrer mit einem Warnlicht im Armaturenbrett anzeigt, so dass der Fahrer z.B. Öl nachfüllen kann. Moderne Ölschmiersysteme mit variierenden Druckverhältnissen und einer Vielzahl von Einrichtungen zur Verbesserung der Ölschmierung insbesondere in Startphasen leiden allerdings unter den vorgenannten Problemen, so dass eine genauere Leckagenkontrolle zum Schutz der Verbrennungskraftmaschine bei variierenden Betriebszuständen erforderlich wird.

Die EP2 157 293 A1 zeigt ein Öldrucküberwachungsverfahren und eine diesbezügliche Vorrichtung, die für ein Fahrzeug mit Start-Stopp-Automatik einzusetzen werden kann. Dabei leuchtet beim Aktivieren der Start-Stopp-Automatik typischerweise eine Öldruckwarnung auf, sofern der Start-Stopp-Status des Fahrzeugs nicht überwacht wird. Es wird vorgeschlagen, dass eine Überwachung des Öldrucks nur dann stattfindet, wenn die Verbrennungskraftmaschine im Betrieb ist. Zur Erkennung des Start-Stopp-Status wird zum einen der Öldruck gemessen und zum anderen eine Aktivierung der Start-Stopp-Automatik berücksichtigt, wobei ein Wert der Öltemperatur nicht beachtet wird. Es werden allerdings keine verschiedenen Ölgrenzdrücke berücksichtigt, ferner wird keine Leckagedetektion in verschiedenen Betriebssituationen eines zu schmierenden Systems betrachtet, sondern lediglich eine Aktivierung/Deaktivierung einer an sich bekannten Leckagendetektionsvorrichtung bei einer Anwendung in einem Start/Stopp-Mechanismus vorgeschlagen, somit kann durch diese Lehre keine verbesserte Leckagedetektion erreicht werden.

Daneben wird in der DE 10 2004 021 394 A1 ein Verfahren und eine Vorrichtung zur Ölstandsüberwachung beschrieben, bei der eine Ölmesseinrichtung den Füllzustand des Schmieröls in einem Ölreservoir bestimmt und bei Unterschreiten warnt bzw. die Verbrennungskraftmaschine stilllegt. Das Verfahren überwacht lediglich den Ölstand, und lässt weitere Parameter unberücksichtigt.

In der WO 2010/106 179 A1 wird ein komplexes Ölschmiersystem zur beschleunigten Aufheizung eines Motors oder Getriebes beschrieben, wobei ein Teil eines Ölvolumenstroms durch eine Bypassleitung in einer Kaltstartphase durch schnell erwärmende Anlagenteile geführt wird, so dass das Schmieröl eine hohe Schmierfähigkeit erhält.

Die DE 600 24776 T2 weist auf den Einsatz von Schmetterlingsventilen im Zusammenhang mit einem Turbolader und einem Abgasrückführungssystem hin, wodurch eine verbesserte Abgasrückführung erreicht werden kann.

Die US 4 328 480 B betrifft eine Leckagedetektionsvorrichtung eines Fahrzeugs, bei der mittels Signale eines Öldrucksensors und eines Motordrehzahlsensors ein Alarmsignal ausgegeben wird, wenn bezüglich einer vorgegebenen Motordrehzahl ein Öldruck ein vorgegebenen Mindestdruck nicht erreicht.

Schließlich offenbart die US 5 987 975 B eine gattungsähnliche Detektionsvorrichtung, in der ein Schmiermittel-Volumenstromsensor, ein Schmiermittel-Temperatursensor und ein Schmiermittel-Drucksensor den Zustand des Schmiersystems überwachen. Ein Quotient aus Volumenstrom in Abhängigkeit der Schmiermitteltemperatur durch Schmiermitteldruck wird überwacht, und bei Abweichung des Quotienten kann auf eine Leckage oder Versagen des Schmiersystems geschlossen werden.

Der Erfindung liegt die Aufgabe zugrunde, eine Verbrennungskraftmaschine oder ein Getriebe, insbesondere Automatikgetriebe der eingangs genannten Art mit einfachen Mitteln dahin gehend zu verbessern, dass zur Minimierung der Risiken durch Ölleckagen ein Verfahren zur sicheren Ölleckage bei variierenden Betriebsverhältnissen vorgeschlagen wird.

Des Weiteren liegt der Erfindung die Aufgabe zugrunde, die Anordnung eines Öl-/Wärmetauschers vorzuschlagen, durch den auch bei kaltem Motor eine verbesserte Schmierung erreicht, wobei im Fall einer Leckage der Ausfall der Schmierung zuverlässig bei variierenden Betriebsverhältnissen erkannt werden kann.

### OFFENBARUNG DER ERFINDUNG

Erfindungsgemäß wird die Aufgabe durch ein Verfahren zur Leckagedetektion eines Schmiersystems für die Schmierung von rotierenden oder oszillierenden Bauteilen einer Verbrennungskraftmaschine oder eines Getriebes, bevorzugt Automatikgetriebe eines Fahrzeugs gelöst, durch das eine Leckage des Schmiersystems durch Vergleich eines Öldrucks des Schmiersystems mit einem vorbestimmbaren Grenzdruck aus einer Tabelle bzw. Kennfeld für verschiedene von Drehzahl, Drehmoment und Öltemperatur, sowie zumindest einem der weiteren Parameter Ölpumpendrehzahl, Ventilstellung einer Ölpumpenvolumenstromregelung, Fahrzeugbeschleunigung, Fahrzeugquerbeschleunigung und/oder Schmierölpegel detektiert wird, wobei bei Unterschreitung eines ersten Grenzdrucks ein Warnsignal ausgegeben wird und/oder bei Unterschreiten eines zweiten, niedrigeren Grenzdrucks die Drehzahl der Verbrennungskraftmaschine limitiert wird und/oder bei Unterschreiten eines dritten, noch geringeren Grenzdrucks die Verbrennungskraftmaschine abgeschaltet wird. Typische Differenzdrücke zwischen ersten und zweiten Grenzdruck sowie zwischen zweiten und dritten Grenzdruck können zwischen 0,3 bis 0,8 Bar, insbesondere zwischen 0,4 und 0,6 Bar liegen.

Mit anderen Worten wird ein Leckagedetektionsverfahren vorgeschlagen, dass zur Überwachung des Ölschmiersystems auf Leckage den aktuellen Öldruck bestimmt. Der Öldruck wird unter Berücksichtigung der aktuell vorliegenden Betriebsparameter Drehzahl, Drehmoment und Öltemperatur sowie einem der weiteren Parameter Ölpumpendrehzahl, Ventilstellung einer Ölpumpenvolumenstromregelung, Fahrzeugbeschleunigung, Fahrzeugquerbeschleunigung und/oder Schmierölpegel detektiert und mit einem aus einer Tabelle bzw. Kennfeld ablesbaren Grenzdruck bzw. Grenzdrücken verglichen und bei Unterschreitung des Grenzwertes wird eine Warnung ausgegeben, die Antriebsdrehzahl herabgesetzt und/oder die Verbrennungskraftmaschine abgeschaltet. Die Größe des Grenzdrucks bzw. der Grenzdrücke hängt des Weiteren von einem der weiteren Parameter Ventilstellung einer Ölpumpenvolumenstromregelung, Fahzeugquerbeschleunigung und Fahrzeuglängsbeschleunigung und/oder Schmierölpegel ab. Hierdurch werden ja nach vorliegender Fahrsituation bzw. aktueller Betriebssituation der Verbrennungskraftmaschine bzw. des Getriebes unterschiedliche Grenzwerte zur Detektion einer Leckage bzw. einer kritisch Ölschmiersituation berücksichtigt, wobei insbesondere bei flexibel umschaltbaren Ölkreisläufen, wie einem Ölkreislauf mit Ölbypassleitung zur schnelleren Erwärmung des Öls bzw. bei einem zu- oder abschaltbaren Abgas-/Ölwärmetauscher oder Ölkühler unterschiedliche Öldrücke bei der Detektion einer Leckage berücksichtigt werden können.

Die Erfindung kann in allen Arten von Verbrennungskraftmaschinen angetriebenen Anlagen und Fahrzeugen wie beispielsweise PKW, LKW, Omnibus, Motorrad, Baumaschinen, Schiffen, Booten, Flugzeugen sowie mobilen und stationären Arbeitsgeräten- und -vorrichtungen, Energieerzeugungsanlagen wie Notstromaggregaten und dergleichen angewendet werden. Insbesondere bei kurzfristigem Einsatz und bei variierenden Arbeitsbelastungen ermöglicht die Erfindung eine optimale Überwachung der Schmierung zur Verringerung der Reibung zwischen den bewegten Teilen, so dass die Langlebigkeit der Maschine erhöht, der Geräuschpegel reduziert, ein höherer Wirkungsgrad erreicht, eine höhere Leistungsausbeute erzielt, niedrigere Abgasemission abgegeben und Kosten gespart werden können. Des Weiteren kann das erfindungsgemäße Leckage-Detektionsverfahren des Schmiersystems vorteilhaft sowohl in Kraftfahrzeugen mit Automatikgetrieben, als auch in Kraftfahrzeugen mit Schaltgetrieben eingesetzt werden, und sowohl zur Schmierung der Verbrennungskraftmaschine als auch zur Schmierung der Getriebeeinheit dienen.

In einer vorteilhaften Weiterbildung wird vorgeschlagen, dass eine den Ölrücklauf umführende Ölbypassleitung mit der Saugleitung einer Ölpumpe und der Druckleitung eines Schmiersystems verbunden ist, wobei die Ölbypassleitung im Falle einer Verbrennungskraftmaschine bevorzugt durch zumindest einen Zylinderkopf und/oder einen Zylinderblock und/oder zumindest einen Turbolader und im Falle eines Getriebes bevorzugt durch zumindest einen Wärmetauscher der Verbrennungskraftmaschine und/oder zumindest einen Heizstab verläuft, und dass bei Unterschreitung einer bestimmten Grenztemperatur und bei Überschreitung eines bestimmten Mindestdrucks des Schmieröls in der Druckleitung des Schmiersystems ein Bypassventil in der Ölbypassleitung zumindest teilweise geöffnet wird, so dass ein Teilstrom des Schmieröls in einer Warmlaufphase des Schmiersystems nicht durch den Ölsumpf strömt, bis entweder der Mindestdruck oder die Grenztemperatur erreicht sind. Indem das Schmieröl direkt in die Ölpumpe zurückgeführt wird, erwärmt sich das Öl im Schmiersystem schneller. Des Weiteren sinkt der zu überwindende Druckverlust des Schmiersystems, da das durch die Ölbypassleitung rückströmende Öl nicht durch den Ölsumpf strömt. Da bevorzugt das Öl der Bypassleitung durch Zylinderblock und/oder Zylinderkopf geleitet wird, kann bei einem zumindest teilweisen Öffnen des Bypassventils, dass in oder am Zylinderkopf oder Zylinderblock angeordnet sein kann, ein erhöhter Ölvolumenstrom bei niedrigen Temperaturen erreicht werden, so dass das Öl mehr Abwärme aufnehmen kann. Hierdurch wird in der Warmlaufphase eine verminderte Reibung erreicht, da das Schmieröl schneller auf Betriebstemperatur geführt wird und die Druckverluste reduziert werden. In diesem Fall herrschen bei Zu- bzw. Abschaltung der Bypassleitung sehr stark unterschiedliche Öldrücke in der Startphase und in der Warmphase in der Verbrennungskraftmaschine bzw. dem Getriebe, so dass unterschiedliche Öldruckgrenzwerte bei zu- und abgeschalteter Bypassleitung berücksichtigt werden müssen. Hierbei bietet es sich vorteilhaft an, zumindest die Bypassventilstellung im Ölschmiersystem zur Bestimmung des Grenzdrucks aus einer Tabelle bzw. einem Kennfeld heranzuziehen. Im Gegensatz zu einfachen Schmiersystem, in denen es in der Regel ausreicht, den Öldruck zu überwachen, tritt bei derart komplexen Schmiersystemen, die Abgas-/Ölwärmetauscher nutzen, ein höheres Risiko einer Leckage durch den Wärmetauscher und die Mehrzahl von Öldichtungen auf, daneben treten durch die veränderlichen Schmierkreisläufe unterschiedliche Öldrücke auf, die bei der Leckagedetektion berücksichtigt werden müssen.

In Hybridfahrzeugen, die sowohl eine Verbrennungskraftmaschine als auch eine Elektroantriebseinheit umfassen, kann das Aufheizverfahren mittels Bypassleitung mit verbesserter Leckagedetektion zur schnellen Erwärmung einer Elektromotor/Generatoreinheit verwendet werden, die erst bei erhöhten Temperaturen einen optimalen Wirkungsgrad erreichen, und ebenfalls die elektromotorisch bewegten Komponenten schmieren. Dabei kann in diesen Fällen vorteilhafterweise Abwärme der elektrischen Energiespeichereinheit (Akku/Batterie) und/oder des Inverters Öl in der Bypassleitung erwärmen, die hierdurch Elektromotor/Generatoreinheit erwärmen bzw. diese und ein nachgeschaltetes Getriebe verbessert schmieren können. Bei Automatikgetrieben kann ebenso wie im Verbrennungsmotor eine Ölbypassleitung eingebracht werden, die einen Wärmetauscher beinhaltet, über den in der Aufheizphase zusätzlich Wärme in das Getriebeöl eingebracht wird, um so die Reibung zu reduzieren.

Nach einer vorteilhaften Weiterbildung des Leckageverfahrens mit Bypassleitung im Ölschmiersystem kann nach Beendigung der Warmlaufphase und Überschreiten der Grenztemperatur das Ölbypassventil geschlossen werden und/oder die Förderleistung der Ölpumpe erhöht werden, sobald eine vorgegebenen Drehzahl bei gegebenen Drehmoment einen Drehzahlgrenzwert unterschritten oder ein Drehmoment der zu schmierenden Bauteile bei gegebener Drehzahl einen vorgegebenen Drehmomentgrenzwert überschritten wird, um einen Absinken des Öldrucks innerhalb der Ölleitung zu begrenzen.

Der Abschluss der Warmlaufphase ist erreicht, sobald das Ölbypassventil zum ersten Mal geschlossen wird und die Verbrennungskraftmaschine bzw. das Getriebe seine Betriebstemperatur erreicht hat. Der Grenzwert zum Schließen des Bypassventils kann gleich dem Grenzwert zur Erhöhung der Ölpumpenförderleistung sein, kann allerdings auch verschieden sein. Auch kann der Grenzwert zum Schließen des Bypassventils und/oder der Grenzwert zur Erhöhung der Ölpumpenförderleistung hysteresebehaftet sein, wobei ein Schließen/Öffnen des Bypassventils bzw. Erhöhen/Absenken der Ölpumpenförderleistung erst bei Unter/Überschreiten verschiedener Grenzwertbeträge erfolgt. Da bei verschiedenen Öltemperaturen, Belastungen (d.h. Drehmomenten, Druck- oder Zugbelastungen) und Drehzahlen unterschiedliche Schmieröldrücke erforderlich sind, um eine ausreichende Schmierung zu gewährleisten und Schäden an den zu schmierenden Bauteilen zu vermeiden, kann das Bypassventil in der Ölbypassleitung geschlossen werden, sobald eine vorgegebene Drehzahl bei gegebenen Drehmoment einen Drehzahlgrenzwert unterschreitet oder ein Drehmoment der zu schmierenden Bauteile bei gegebener Drehzahl einen vorgegebenen Drehmomentgrenzwert überschreitet, um einen Absinken des Öldrucks innerhalb der Ölleitung zu begrenzen. Hierzu kann ein Drehzahl-/Drehmomentkennfeld herangezogen werden, die den Drehzahl- bzw. Drehmomentgrenzwert definieren, bzw. Flächen des 2D-Kennfeldes als Grenzwertbereiche festlegen.

Um das Aufwärmen des Öls weiter zu beschleunigen und den Druckverlust des Schmiersystems weiter zu reduzieren ist es günstig, wenn zumindest einer der von den zu schmierenden Einrichtungen stromabwärts angeordneten Schmierölrückläufe mit der Ölbypassleitung verbunden ist, wobei einer der mit der Ölbypassleitung verbundenen Schmierölrückläufe Teil eines Abgasturboladers ist.

Nach einer vorteilhaften Weiterbildung kann in einem Ölsaugrohr zwischen Ölpumpe und Ölsumpf ein Abgas-/Ölwärmetauscher angeordnet sein, so dass sich auf der Ölseite im Abgaswärmetauscher ein Unterdruck im Vergleich zur Umgebung und im Vergleich zum Druck im Abgassystem einstellt. Somit werden niedrigere Bauteilbelastungen und damit eine höhere Lebensdauer des Wärmetauschers erreicht, da dieser geringeren Drücken ausgesetzt ist, und Ölleckagen vermieden werden.

Um die Erwärmung des Schmieröls zusätzlich zu beschleunigen, ist es vorteilhaft, wenn der Wärmetauscher zur Erwärmung des Schmieröles von dem Abgas einer Verbrennungskraftmaschine stromabwärts eines Katalysators durchströmt wird. Dabei kann das durch den Wärmetauscher strömende Abgas stromaufwärts durch ein erstes Abgasventil strömen. Dieses erste Abgasventil kann geschlossen werden, sobald eine vorgegebene Grenztemperatur des Abgases erreicht wird, um ein Verkoken des Schmieröls im Wärmetauscher zu vermeiden. Somit kann in einer vorteilhaften Weiterbildung das durch den Abgas-/Ölwärmetauscher strömende Abgas stromaufwärts durch das erste Abgasventil/Abgasrückführungsventil strömen, wobei das erste Abgasventil/Abgasrückführungsventil geschlossen werden kann, sobald eine vorgegebene Grenztemperatur des Abgases oder des Schmieröles erreicht wird, und/oder dass zumindest ein Teil des Abgases über ein steuerbares zweites Abgasventil direkt über oder benachbart zum Ölsumpf in oder durch eine Ölwanne oder in die Bypassleitung geleitet wird, um die Wärmeübertragung zu erhöhen. Somit kann das parallel zu dem Wärmetauscher strömende Abgas der Verbrennungsmaschine durch das zweites Abgasventil strömen und das zweite Abgasventil kann zeitweise zumindest teilweise geschlossen werden, um den Abgasstrom und somit auch den Wärmeübergang im Wärmetauscher zu erhöhen. Auch in diesem Fall bietet es sich an, den bzw. die Grenzdrücke zur Leckagebestimmung an der Ventilstellung des oder der Abgasventilstellungen zu orientieren.

In einer vorteilhaften Weiterbildung kann das durch den Abgas-/Ölwärmetauscher strömende Abgas durch ein weiteres erstes Abgasrückführungsventil geführt werden und kann somit stromabwärts als Abgasrückführung mit dem Ansaugkrümmer einer Verbrennungskraftmaschine verbunden sein, wobei das weitere erste Abgasrückführungsventil zumindest teilweise geschlossen sein kann, sobald eine vorgegebene Grenztemperatur des Abgases erreicht wird oder ein vorgegebener Volumenstrom der Abgasrückführung erreicht wird. Um die Verbrennungstemperatur und damit auch die Stickoxydemissionen der Verbrennungskraftmaschine zu reduzieren, strömt das durch den Wärmetauscher strömende Abgas als Abgasrückführung stromabwärts durch das weitere erste Abgasrückführungsventil in den Ansaugkrümmer einer Verbrennungskraftmaschine, wobei das weitere erste Abgasrückführungsventil zumindest teilweise geschlossen wird, sobald eine vorgegebene Grenztemperatur des Abgases erreicht wird oder sobald ein vorgegebener Volumenstrom der Abgasrückführung erreicht wird. Dabei wird das Abgas durch den Abgas-/Ölwärmetauscher abgekühlt, was eine weitere Reduzierung der Verbrennungstemperatur zur Folge hat, so dass auf die Verwendung eines zusätzlichen Kühlers für die Abgasrückführung verzichtet werden kann. Auch in diesem Fall variiert der bzw. die Grenzdrücke der Leckagedetektion vorteilhafterweise in Abhängigkeit der Stellung des Abgasrückführungsventils, so dass die Ventilstellung des Abgasrückführungsventils bei der Festlegung des bzw. der Grenzdrücke berücksichtigt werden sollte.

In einer vorteilhaften Weiterbildung kann das parallel zu dem Abgas-/Ölwärmetauscher strömende Abgas der Verbrennungsmaschine durch ein drittes Abgasventil geführt werden und das dritte Abgasventil kann zeitweise zumindest teilweise geschlossen sein, um den Abgasstrom und somit auch den Wärmeübergang im Abgas-/Ölwärmetauscher zu erhöhen. Das zweite und das dritte Abgasventil können identisch sein, aber auch zwei verschiedene Abgasventile sein. So kann das zweite Abgasventil einen Teilstrom des Abgases, der durch den Abgas-/Ölwärmetauscher strömt, schalten, während das dritte Abgasventil ein parallel zum Abgas-/Ölwärmetauscher strömenden Abgasteilstrom schaltet. Auch in dieser Ausführungsform variiert der bzw. die Grenzdrücke für die Leckagedetektion vorteilhafterweise in Abhängigkeit der Stellung des dritten Abgasventils, so dass die Ventilstellung des Abgasrückführungsventils bei der Festlegung des bzw. der Grenzdrücke berücksichtigt werden sollte.

In einer vorteilhaften Weiterbildung wird nach der Ölpumpe stromabwärts zur Abkühlung ein zusätzlicher Wärmetauscher und ein erstes Ölventil angeordnet, wobei das erste Ölventil zumindest teilweise geöffnet wird, wenn ein vorgegebener Grenzwert für die Schmieröltemperatur überschritten oder unterschritten wird oder ein vorgegebener Grenzwert für die Kühlmitteleingangstemperatur oder die Kühlmittelausgangstemperatur unterschritten wird, wobei bevorzugt in der Schmierölleitung parallel zum Wärmetauscher und Ventil ein zweites Ölventil angeordnet sein kann, und dass das zweite Ölventil zumindest teilweise geschlossen wird, wenn ein vorgegebener Grenzwert für die Schmieröltemperatur überschritten oder unterschritten wird. Der Wärmetauscher wird dazu von einem Kühlmedium wie Umgebungsluft oder Kühlflüssigkeit durchströmt, um das Schmieröl zu kühlen. In einer anderen Variante wird dieser Wärmetauscher von dem Abgas der Verbrennungskraftmaschine durchströmt, um das Schmieröl zu erwärmen und die Reibung zu reduzieren. Günstig ist dabei, wenn in der Schmierölleitung parallel zu dem Wärmetauscher und dem ersten Ventil ein zweites Ventil angeordnet ist. Dieses Ventil kann zumindest teilweise geschlossen werden, wenn ein vorgegebener Grenzwert für die Schmieröltemperatur überschritten oder unterschritten wird. Zweckmäßig ist es hierbei auch, wenn dieser Wärmetauscher in dem Kreislauf zur Kabinenheizung angeordnet ist oder in dem Kreislauf zur Heizung oder Kühlung einer elektrischen Batterie.

Günstig im Sinne der Erfindung bei Anordnung einer Bypassleitung kann es sein, wenn die Länge der Ölleitung des Schmiersystems von dem Ausgang der Ölpumpe zu dem Eintritt in die Ölbypassleitung mindestens 80 % von der maximalen Länge der Ölleitung des Schmiersystems von dem Ausgang der Ölpumpe bis zur weitest entfernten zu schmierenden Einrichtung beträgt. Dadurch kann sich das durch die Ölbypassleitung strömende Schmieröl besser erwärmen. Besonders vorteilhaft ist dabei wenn der Schmierölmassenstrom durch die Ölbypassleitung zumindest zeitweise größer ist als der Schmierölmassenstrom durch das Ölsaugrohr und den Ölsumpf. In diesem Fall wird der durch das Schmiersystem strömende Gesamtmassenstrom schneller aufgeheizt als ohne Ölbypassleitung. Es ist jedoch auch denkbar, dass, da die Ölsaugrohrkonfiguration bei einer nachträglichen Umrüstung nur unter hohem Aufwand modifizierbar ist, am Ansaugtrichter des Ölsaugrohrs eine Abzweigung zum Bypass vorzusehen, so dass praktisch der Massenstrom der Bypassleitung auch durch das Ölsaugrohr fließt. Durch die Länge der Ölbypassleitung ergibt sich ein Druckunterschied, der bei der Leckagedetektion durch einen veränderten Grenzwertdruck/Grenzwertdrücke sicher berücksichtigt werden kann.

So ist in einem bekannten Schmiersystem mit Bypassleitung und Leckagedetektion die Ölbypassleitung mit der Saugleitung der Ölpumpe verbunden und der Schmierölmassenstrom durch die Ölbypassleitung ist zumindest zeitweise größer als der Schmierölmassenstrom durch das Ölsaugrohr. Das hat den Nachteil, dass es sehr schwierig ist eine solche Ölbypassleitung bei einem gebrauchten Fahrzeug nachzurüsten, da man die Ölwanne und das Ölsaugrohr demontieren muss, was sehr aufwändig sein kann. Daher kann es vorteilhaft sein, falls das Ende der Ölbypassleitung in den Ansaugtrichter des Ölsaugrohres einmündet, ohne es direkt mit dem Ölsaugrohr zu verbinden. Das hat den Vorteil, dass die Ölbypassleitung durch eine einfache Bohrung in der Ölwanne in die Öffnung des Ansaugtrichters des Ölsaugrohres eingeschoben werden kann, und so eine Demontage der Ölwanne und des Ölsaugrohres vermieden werden kann. Da das Ende der Ölbypassleitung in unmittelbarer Nähe des Ölsaugrohreinlasses liegt, wird dadurch der größte Teil des Ölmassenstromes der Ölbypassleitung auch von dem Ölsaugrohr angesaugt werden. Dadurch kann der Druckverlust in dem Ansaugtrichter des Ölsaugrohres sogar reduziert werden.

Zweckmäßig kann es sein, wenn die Ölbypassleitung in demselben Gehäuse angeordnet ist, in dem auch mindestens eine der zu schmierenden Einrichtungen angeordnet sind, so dass sich das rückströmende Schmieröl zusätzlich erwärmen kann und im Falle einer Leckage das Öl im Gehäuse gesammelt werden kann. Besonders vorteilhaft ist es, wenn einer oder mehrere der Ölrückläufe direkt mit der Saugleitung einer Ölpumpe verbunden sind.

Vorteilhaft im Sinne der Erfindung kann es ebenfalls sein, wenn die Ölbypassleitung aus einem Wärme isolierenden Material besteht mit einer Wärmeleitzahl kleiner als 1 W/(m*K), um die Wärmeübertragung an die Umgebung während dem Rückströmen zu reduzieren, insbesondere dort, wo die Ölbypassleitung nicht durch die zu schmierende Einrichtung geführt ist.

Zur Regelung von Öldruck und Öltemperatur ist es günstig im Sinne der Erfindung, wenn eine Regeleinheit den Öffnungsquerschnitt der verschiedenen Ventile steuern kann, und wenn Sensoren zur Erfassung des Schmieröldrucks, der Schmieröltemperatur, der Abgastemperatur, der Drehzahl, des Drehmoments, des Ölpegels, der Pumpendrehzahl, der Fahrzeuggeschwindigkeit, -längs- und/oder - querbeschleunigung und/oder der Kühlmitteltemperatur mit der Regeleinheit verbunden sind. Die Regeleinheit kann günstiger weise die Sensordaten zur Auswertung der Leckagedetektion verarbeiten oder die Sensormesswerte hierfür bereitstellen.

Günstig im Sinne der Erfindung ist auch, wenn zumindest ein Teil des Schmiersystems in einem Getriebe angeordnet ist, das mit der Verbrennungskraftmaschine verbunden ist und die Verbrennungskraftmaschine sowie das Getriebe Bestandteil eines Kraftfahrzeuges sind. Dabei ist besonders vorteilhaft, wenn der Abgas-/Ölwärmetauscher auf der Ölseite zweiflutig ausgeführt ist, so dass das Getriebeöl und das Schmieröl gleichzeitig parallel erwärmt werden können und das der Abgaswärmetauscher mit der Abgasleitung durch ein wärmeisolierendes Material verbunden ist welches eine Wärmeleitzahl kleiner als 1 W/(m*K) aufweist. Somit kann ein einziger Abgas-/Ölwärmetauscher vorgesehen sein, wobei somit die Gefahr der Leckage des Wärmetauschers minimiert wird.

Die Abdichtung der Ventile in der Abgasleitung hat eine besonders wichtige Bedeutung bei der Verbesserung der Leckagefestigkeit, da eine hohe Dichtigkeit zum einen die Effektivität der Aufheizung verbessert und zum anderen bei geschlossener Stellung vermeidet, dass sich das Öl ungewollt aufheizt, zum Beispiel bei hohen Antriebslasten und Drehzahlen. Dadurch kann auf die Verwendung eines zusätzlichen Ölkühlers verzichtet werden, so dass Leckagestellen im Ölkühler vermieden werden können. Dadurch erweist es sich vorteilhaft im Sinne der Erfindung, wenn die Ventile in der Abgasleitung einteilig als Dreiwegeventil ausgebildet sein können und dass diese Ventile als doppeltseitig wirkendes Tellerventil ausgeführt sein können, wobei der Teller zwei Dichtflächen aufweist. Davon ist eine Dichtfläche am äußersten Ende des Ventils angeordnet, wie bei einem Auslassventil im Zylinderkopf einer Verbrennungskraftmaschine. Die zweite Dichtfläche ist auf der gegenüberliegenden Seite des Ventiltellers angeordnet, von der der Ventilschaft zur Betätigungseinrichtung wegführt. Im aktiven Zustand verschließt das äußerste Ende des Ventils den Abgasbypass und im passiven Zustand verschließt die innere Dichtfläche des Tellers die Leitung zum Wärmetauscher.

In einem nebengeordneten Aspekt wird eine Vorrichtung zur Leckagedetektion eines Schmiersystems von rotierenden oder oszillierenden Bauteilen für eine Verbrennungskraftmaschine oder ein Getriebe, bevorzugt Automatikgetriebe zur Durchführung eines vorgenannten Verfahrens vorgeschlagen. Hierzu ist ein Abgas-/Ölwärmetauscher in einem Ölsaugrohr zwischen Ölpumpe und Ölsumpf angeordnet ist, wobei auf der Ölseite im Abgas-/Ölwärmetauscher ein Unterdruck im Vergleich zur Umgebung und im Vergleich zum Druck im Abgassystem einstellbar ist, so dass im Falle einer Leckage ein Ölaustritt aus dem Abgas-/Ölwärmetauscher ausgeschlossen ist. Somit kann im Fall einer Leckage kein Öl aus dem Ölschmiersystem in den Abgasstrom oder in die Umgebung gelangen. Durch Überwachung der Druckverhältnisse im Schmiersystem kann im Falle eines Ölaustritts eine Warnung ausgegeben werden, die Drehzahl verringert und/oder die Verbrennungskraftmaschine bzw. der Antrieb abgestellt werden. Ein Aspekt liegt in einer Senkung des Kraftstoffverbrauchs um bis zu 7 %, wobei eine Leckage des Schmiersystems durch den Wärmetauscher folgenlos bleibt, da dieser auf der Unterdruckseite der Ölpumpe betrieben wird, so dass Öl im Falle einer Leckage nicht austritt. Der Vorteil ist, dass im Falle einer Leckage kein Öl aus dem Abgas-/Ölwärmetauscher austritt und auf den heißen Auspuff tropfen kann, wo sich das Öl entzünden könnte. Somit wird die Leckagegefahr deutlich verringert, Kraftstoff eingespart und eine Leckage schnell und situationsabhängig erkannt, so dass Schäden an Verbrennungskraftmaschine oder Getriebe effektiv verhindert werden können.

Dabei kann parallel zu dem Abgas-/Ölwärmetauscher in einer den Abgas-/Ölwärmetauscher umführenden Abgas-Bypassleitung ein drittes Abgasventil angeordnet sein, um den Abgasstrom und somit auch den Wärmeübergang im Abgas-/Ölwärmetauscher zumindest zeitweise zu erhöhen. Durch Schalten des dritten Abgasventils kann der Wärmeaustausch des Abgas-/Ölwärmetauscher sehr effektiv gesteuert werden.

Zur Reduzierung von Abgasemissionen in der Aufwärmphase sind aus dem Stand der Technik Methoden bekannt, bei denen Umgebungsluft mit Hilfe eines Gebläses durch Überdruck in das Abgassystem vor dem Katalysator in die Auslasskanäle eingeblasen wird, um damit Kraftstoffreste zu oxidieren und den Katalysator schneller aufzuwärmen. Nachteilig ist hierbei, dass diese Gebläse nur innerhalb weniger Sekunden nach dem Motorstart betrieben werden und danach nicht weiter genutzt werden, bis die Verbrennungskraftmaschine wieder abgekühlt ist. Gemäß einer vorteilhaften Weiterbildung kann der Wärmetauscher ein Luftgebläse umfassen, das Kühlluft durch den Wärmetauscher in den Abgasstrang pumpt, insbesondere dann, wenn ein Abgasbypass geöffnet ist. Dabei kann Abgas durch den Abgasbypass beim Öffnen des zweiten oder dritten Abgasventils geleitet werden. Durch eine Anordnung eines unabhängigen Luftgebläses im Wärmetauscher kann eine variable Kühlung und Aufheizung des Schmiersystems und der Einsatz des Wärmetauschers als Ölkühler erreicht werden, weitgehend unabhängig von der Abgastemperatur und der Möglichkeit eines Frischlufteintrages in den Abgasstrang. Die Grenzwerte zur Detektion der Leckage können entsprechend der Schaltstellung der Abgasventile angepasst werden.

Zur Bypassregelung von Abgaswärmetauschern sind 3-Wegeklappen bekannt, die entweder den Abgasmassenstrom durch den Abgaswärmetauscher reduzieren bzw. minimieren und dabei den Abgasmassenstrom durch den Bypass erhöhen bzw. maximieren, oder die umgekehrt den Abgasmassenstrom durch den Abgaswärmetauscher erhöhen bzw. maximieren und dabei den Abgasmassenstrom durch den Bypass reduzieren bzw. minimieren. Eine Zwischenstellung ist oft auch möglich. Ein Nachteil dieser 3 Wegeklappen ist, dass die Klappen relative große Leckagen in der verschlossenen Leitung verursachen, so dass z.B. bei verschlossenem Bypass ein Teilabgasstrom nicht durch den Wärmetauscher strömt, und so dessen Wärme nicht genutzt werden kann, oder bei geschlossenem Abgaswärmetauscher weiterhin ein Teilabgasstrom durch den Wärmetauscher strömt, und so weiter Wärme an das zweite Medium übertragen wird, was entweder zu Überhitzung des zweiten Mediums führen kann, oder es muss ein weiterer Kühler zur Kühlung des zweiten Mediums eingesetzt werden. Ein weiterer Nachteil ist, dass nur die Zuleitung zum Abgaswärmetauscher verschlossen wird. Die Ableitung des Abgaswärmetauschers ist direkt mit dem Ende der Bypassleitung verbunden, so dass es hier zur Rückströmung von heißem Abgas in den Abgaswärmetauscher kommt, was bei verschlossenem Wärmetauscher auch sehr ungünstig ist. Wird zur Kühlung des zweiten Mediums mit Hilfe eines Gebläses Luft in den Wärmetauscher eingeblasen, so muss der Gegendruck im Auspuff überwunden werden, der bei Volllast z.B. 0,3 bar betragen kann. Dadurch erhöht sich die erforderliche Leistungsaufnahme des Kühlluftgebläses erheblich, und der Gegendruck im Abgas steigt, wodurch die maximale Antriebsleistung und Drehmoment reduziert werden und die Effizienz des Antriebs wird reduziert. Ein weiterer Nachteil der bekannten Dreiwegeklappen ist, dass sie zumindest teilweise in entgegengesetzt zur Anströmung durch das Abgas angeordnet sein müssen, wodurch sich ebenfalls der Abgasgegendruck bei geöffnetem Bypass erhöht.

Gemäß einer vorteilhaften Weiterbildung kann ein Schmetterlingsventil zur Betätigung des Abgasbypasses umfasst sein, welches im Wärmetauscher-Bypassbetrieb den Abgas-/Ölwärmetauscher vollständig vom Abgasstrang isoliert. So kann das zweite und/oder dritte Abgasventil als Schmetterlingsventil ausgeführt sein. Zusätzlich oder alternativ kann ein viertes Abgasventil auf der anderen Seite des Abgas-/Ölwärmetauscher angeordnet ist, wobei sich das vierte Abgasventil bevorzugt als Überdruckventil automatisch an die Umgebung öffnet, wenn der Abgas-/Ölwärmetauscher durch die Schmetterlingsklappe vom Abgasstrang getrennt ist und das Gebläse aktiv ist, oder das vierte Abgasventil bei Aktivierung des Gebläses geöffnet wird, wodurch eine Erhöhung eines Abgasgegendrucks vermieden wird. Dies kann unabhängig davon sein, ob ein Gebläse eingesetzt wird, und an welcher Seite des Abgas-/Ölwärmetauschers das Gebläse angeordnet ist. Schmetterlingsventile arbeiten vergleichbar wie Kugelventile, wobei eine flache runde Scheibe im Zentrum eines Rohres drehbar angeordnet ist, wobei deren Drehachse von außen durch einen Aktuator in eine Zu- und Aufstellung verdrehbar ist. Durch das Sperrelement wird in dem Schmetterlingsventil ein Druckverlust verursacht. Wird ein Schmetterlingsventil jedoch in der Seitenwand einer Rohrleitung angebracht, so kann auf einfache Weise eine 4-Wegeregelung ermöglicht werden. Das heißt, bei geschlossenem Schmetterlingsventil ist sowohl die Zuleitung als auch die Ableitung des Abgaswärmetauschers verschlossen, so dass seine Rückströmung von heißem Abgas vermieden wird. Wird das Schmetterlingsventil an der Seitenwand der abgasführenden Leitung angebracht, so dass bei geöffnetem Abgas-/Ölwärmetauscher die eine Hälfte des Schmetterlingsventils die Abgasleitung komplett verschließt und einen zweiten Bypass zwischen Abgasleitung und Abgas-/Ölwärmetauscher ebenfalls verschließt, und gleichzeitig die Zu- und Ableitung des Abgas-/Ölwärmetauschers vollständig öffnet. Durch die Anordnung des Schmetterlingsventils in der Seitenwand der Abgasleitung wird der Abgasgegendruck bei geschlossenem Abgas-/Ölwärmetauscher nicht erhöht. Ein weiterer Vorteil dieser Anordnung ist, dass auch bei geschlossenem Abgaswärmetauscher der Leckagestrom durch den Abgas-/Ölwärmetauscher reduziert wird, da die Klappe im vorderen Bereich der Klappe, die die Zuleitung zum Wärmetauscher abdichtet, durch den Abgasgegendruck an die Dichtflächen gepresst wird. Bei geschlossenem Abgas-/Ölwärmetauscher ergibt sich ein weiterer Vorteil dadurch, dass der Äbgas-/Ölwärmetauscher durch Teile der Zu- und Ableitungen sowie durch den in diesem Fall geöffneten internen Bypass zwischen Abgas-/Ölwärmetauscher und Abgasleitung durch das in diesem Zwischenspalt befindliche nicht strömende Gas isoliert wird, und so keine weitere Wärme dem zweitem Medium (Öl) zugeführt wird. Durch die hohe Dichtwirkung des Schmetterlingsventils kann der Abgas-/Ölwärmetauscher somit auch als Ölkühler verwendet werden, da das Kühlluftgebläse nicht mehr den Abgasgegendruck überwinden muss und die Kühlluft nach durchströmen durch den Abgas-/Ölwärmetauscher direkt durch ein viertes Ventil an die Umgebung zurückgeführt werden kann, ohne den Abgasgegendruck zu erhöhen.

In einer Weiterbildung der Schmiervorrichtung mit Leckagedetektion kann das Ölsaugrohr mit einer den Ölrücklauf umführenden Ölbypassleitung verbunden sein, wobei ein Bypassventil in der Ölbypassleitung angeordnet ist, und die Ölbypassleitung und/oder zumindest eine der Ölrückläufe mit der Saugleitung einer Ölpumpe und der Druckleitung eines Schmiersystem verbunden ist, und die Ölbypassleitung
- bei einer Verbrennungskraftmaschine durch zumindest einen Zylinderkopf und/oder zumindest einen Turbolader, oder;
- bei einem Getriebe bevorzugt durch zumindest einen Wärmetauscher der Verbrennungskraftmaschine und/oder zumindest ein Heizelement verläuft;
und dass zumindest ein Teilstrom des Schmieröls zumindest in einer Warmlaufphase des Schmiersystems nicht durch den Ölsumpf strömt, bis entweder ein Grenzöldruck oder eine Grenzöltemperatur erreicht wird.

In der vorgenannten Bypass-Schmiervorrichtung kann des Weiteren die Ölbypassleitung und/oder zumindest eine der Ölrückläufe mit dem Abgas-/Ölwärmetauscher oder einem weiteren Wärmetauscher verbunden sein, und der Wärmetauscher zur Erwärmung des Schmieröles stromabwärts nach dem Katalysator in dem Abgassystem einer Verbrennungskraftmaschine angeordnet sein und stromaufwärts des Wärmetauschers ein erstes Abgas-/Abgasrückführungsventil angeordnet sein, welches den Durchfluss in Abhängigkeit von mindestens der Öltemperatur oder der Abgastemperatur verändert, wobei bevorzugt stromabwärts von dem Wärmetauscher ein weiteres erstes Abgasrückführungsventil angeordnet ist und das weitere erste Abgasrückführungsventil stromabwärts mit dem Ansaugkrümmer einer Verbrennungskraftmaschine verbunden ist.

Sofern in dem Schmiersystem eine den Ölrücklauf umführende Ölbypassleitung mit der Saugleitung einer Ölpumpe und der Druckleitung eines Schmiersystems verbunden ist, kann vorteilhafterweise eine Regelung des Volumenstroms der in dem Ölkreislauf angeordneten Ölpumpe vorgenommen werden, die unabhängig von der Drehzahl der Verbrennungskraftmaschine oder des Getriebes ist, wobei der Volumenstrom der Ölpumpe bei offenem Bypassventil erhöht wird und bei geschlossenem Bypassventil reduziert wird. Somit wird im Gegensatz zum Stand der Technik vorgeschlagen, den Volumenstrom im Kaltstart zu erhöhen statt normalerweise zu reduzieren. Indem das Schmieröl direkt in die Ölpumpe zurückgeführt wird, erwärmt sich das Öl im Schmiersystem schneller. Des Weiteren sinkt der zu überwindende Druckverlust des Schmiersystems, da das durch die Ölbypassleitung rückströmende Öl nicht durch den Ölsumpf strömt. Da bevorzugt das Öl der Bypassleitung durch Zylinderblock und/oder Zylinderkopf geleitet wird, kann bei einem zumindest teilweisen Öffnen des Bypassventils, dass in oder am Zylinderkopf oder Zylinderblock angeordnet sein kann, ein erhöhter Ölvolumenstrom bei niedrigen Temperaturen erreicht werden, so dass das Öl mehr Abwärme aufnehmen kann. Die Leckagedetektion kann die sich je nach Betriebsphase ändernden Ventilstellungen und dementsprechend geänderten Öldruckverhältnisse durch Berücksichtigung von Parametern wie Ventilstellungen, Drehzahl etc. berücksichtigen. Hierdurch wird in der Warmlaufphase eine verminderte Reibung erreicht, da das Schmieröl schneller auf Betriebstemperatur geführt wird und die Druckverluste reduziert werden. Des Weiteren wird während der Kaltstartphase eine Erhöhung des Volumenstroms erreicht, so dass eine effiziente Ölschmierung insbesondere während der Kaltstartphase erreicht werden kann. Variable regelbare Ölpumpen sind eine bekannte Maßnahme zur Reduzierung des Kraftstoffverbrauchs bei Verbrennungsmotoren. Bei nicht regelbaren Ölpumpen erhöht sich der Öldruck mehr oder weniger linear mit dem Ansteigen der Antriebsdrehzahl. Auch bei sehr tiefen Temperaturen steigt der Öldruck durch den Anstieg der Ölviskosität im Vergleich zum betriebswarmen Motor. Um Undichtigkeiten durch zu hohe Öldrücke zu vermeiden, wird in der Regel ein Überdruckventil eingesetzt, dass bei Überschreitung eines Grenzdrucks eine Bypassleitung öffnet. Dadurch steigt der Öldruck mit ansteigender Drehzahl weniger stark. Bei variablen Ölpumpen wird entweder der Öldruck der Ölpumpe durch weitere Verstell- oder Regeleinrichtungen weiter begrenzt, so dass z.B. der Öldruck ab einer bestimmten Grenze nicht mehr weiter steigt. Dadurch reduziert sich die Leistungsaufnahme der Ölpumpe. Wie aus Will, F., Boretti, A.,: "A new Method to warm up Lubricating Oil to improve Fuel Economy", SAE 2011-01-0318, 2011 bekannt, haben variable Ölpumpen jedoch den Nachteil, dass durch den reduzierten Druck und den reduzierten Volumenstrom auch der Wärmeübergang von den Ölgallerien zum Schmierölreduziert wird. Aus diesem Grund wird eine Regelung des Ölpumpenvolumenstroms abhängig von der Stellung des Bypassventils und unabhängig von der Antriebsdrehzahl vorgeschlagen, um diesen Nachteil zu überwinden.

Es ist weiter denkbar, einen zusätzlichen Bypass neben dem Hauptbypass von Hauptölgallerie zum Zylinderkopf vorzusehen, wobei bevorzugt die zusätzliche Bypassleitung ein zusätzliches Bypassventil umfasst, welches geschlossen wird, wenn das Hauptbypassventil geschlossen wird, und wobei insbesondere das Bypassventil und das zusätzliche Bypassventil über den selben Ölbypass-Ventilaktuator betätigbar sind. Hierdurch ist eine verbesserte Aufheizung der verringerten Schmierölmenge durch die Führung des Ölstroms durch schnell erwärmende Bereiche des Zylinderkopfs und somit eine verbesserte Schmierung erreichbar. Bei vielen Verbrennungskraftmaschinen wird der Ölvolumenstrom durch den Zylinderkopf begrenzt, zum Beispiel durch eine Drosselung an der Zylinderkopfdichtung, oder durch zusätzliche Drosselventile. Zum Beispiel kann die Ölzulaufleitung vom Motorblock zum Zylinderkopf einen Durchmesser von 10mm aufweisen, jedoch kann der Übergang dieser Leitung durch die Zylinderkopfdichtung auf 3mm begrenzt sein. Dadurch erreicht man, dass der Öldruck im Zylinderkopf niedriger ist als im Motorblock, so dass Beschädigungen von empfindlichen hydraulischen Ventilstößeln vermieden werden. Der Nachteil von solchen Drosselstellen ist, dass damit auch der Volumenstrom im Zylinderkopf reduziert wird und so auch der Wärmeübergang vom Zylinderkopf zum Schmieröl reduziert wird, wodurch sich das Öl langsamer aufwärmt, was den Kraftstoffverbrauch erhöht. Diese Nachteile können durch den zusätzlichen Bypass überwunden werden, um den Durchfluss und Wärmeübergang im Zylinderkopf zu erhöhen. Der zusätzliche Bypass hat des Weiteren den Vorteil, dass keine eingreifenden Änderungen innerhalb der Verbrennungskraftmaschine erforderlich sind, da normalerweise der Öldurchfluss durch die Zylinderkopfdichtung gedrosselt ist, man brauch also die Kopfdichtung nicht zu wechseln. Es ist denkbar, diesen zusätzlichen Bypass im Rahmen eines nachträglichen Umbaus eines bereits bestehenden Schmiersystems nachzurüsten, um dessen Vorteile zu erreichen. Der Umbau kann ohne eingreifende Änderungen in der Verbrennungskraftmaschine vorgenommen werden, da in den meisten Fällen der Öldurchfluss durch die Zylinderkopfdichtung gedrosselt wird, braucht man die Kopfdichtung nicht zu wechseln.

### ZEICHNUNGEN

Weitere Vorteile ergeben sich aus der vorliegenden Zeichnungsbeschreibung. In der Zeichnung sind als Beschreibung des Hintergrunds der Erfindung verschiedene Schmiersysteme dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen Weiteren Kombinationen zusammenfassen.

Es zeigen:
- Fig. 1: ein Schaltbild eines ersten Schmiersystems einer Verbrennungskraftmaschine;
- Fig. 2: ein Schaltbild eines zweiten Schmiersystems in einer Verbrennungskraftmaschine;
- Fig. 3: ein Schaltbild eines weiteren Schmiersystems in einem kalten Zustand;
- Fig. 4: ein Schaltbild des Systems der Fig. 3 in einem warmen Zustand;
- Fig. 5: ein Schaltbild eines Schmiersystems in einem Automatikgetriebe;
- Fig. 6: ein Schaltbild eines Ausführungsbeispiels eines Schmiersystems.

In den unterschiedlichen Figuren sind gleiche Teile stets mit denselben Bezugszeichen versehen, so dass diese in der Regel nur einmal beschrieben werden.

Figur 1 zeigt eine Verbrennungskraftmaschine 30 in einer Prinzipdarstellung. Die Verbrennungskraftmaschine 30 weist eine Abgasleitung 14 auf, in dem ein Katalysator 10 angeordnet ist. In dem dargestellten Schmiersystem ist die Verbrennungskraftmaschine 30 als Vierzylindermotor dargestellt, dessen vier Zylinderkrümmer in einer gemeinsamen Abgasleitung 14 münden.

In Abgasströmrichtung des Abgases gesehen ist in der Abgasleitung 14 hinter dem Katalysator 10 ein Abgas-/Ölwärmetauscher 8 angeordnet und vor dem Katalysator ist ein Turbolader 24 angeordnet. Die Verbrennungskraftmaschine 30 weist ein Schmierölsystem 16 auf. Das Schmierölsystem 16 umfasst einen Ölsumpf 1, eine Ölaufnahmeleitung 2, eine Ölpumpe 3, zu schmierende Einrichtungen 31 eines Zylinderkopfes 12 und eines Zylinderblockes 15 und eines Turboladers 24, einer Ölwanne 5, sowie ein Ölüberdruckventil 4.

Dem Schmierölsystem 16 ist zudem ein Bypassventil 17 zugeordnet. Das Bypassventil 17 steuert die Strömung des Schmieröls durch den Schmierölbypass 23, so dass die Temperatur und der Druck des Schmieröls auf optimale Werte eingestellt werden kann. Weiter weist das Schmierölsystem 16 mehrere Ölrückläufe 19 auf.

Dem Abgas-/Ölwärmetauscher 8 ist zumindest stromaufwärts des Abgasstromes ein Abgas oder Abgasrückführungsventil 20, 21, 41, vorteilhaft ein Abgasrückführungs - Regelventil (AGR-Regelventil) vorgeschaltet, welches den Abgasstrom durch den Abgas-/Ölwärmetauscher 8 regelt und damit auch indirekt die Öltemperatur regelt. Der Abgas-/Ölwärmetauscher 8 ist in das Schmierölsystem 16 integriert, so dass das Öl in einer Warmlaufphase der Verbrennungskraftmaschine 30 mittels der Abgaswärme aufgeheizt wird. Alternativ zu einem Abgas-/Ölwärmetauscher 8 kann eine oder mehrere elektrische Heizelemente, insbesondere Heizstäbe eingesetzt werden, die ebenfalls den Zweck erfüllen, das Öl innerhalb der Bypassleitung aufzuheizen. Insbesondere bei Anwendung in einem Automatikgetriebe bietet es sich an, einen Abgas/Öl-Wärmetauscher zur Erwärmung des Öls in der Bypassleitung einzusetzen. In dem dargestellten Schmiersystem ist in der Abgasleitung 14 parallel zum Abgas-/Ölwärmetauscher 8 zusätzlich ein drittes Abgasventil 13 angeordnet, welches den Abgasstrom durch den Abgas-/Ölwärmetauscher 8 umführenden Abgasbypass 38 regelt.

In dem Schmierölsystem 16 sind stromabwärts der Ölpumpe 3 ein erstes Ölventil 29 und ein Wärmetauscher 26 mit einer Zuleitung 27 und einer Ableitung 28 zur Regelung der Öltemperatur und des Öldrucks angeordnet. In einem den Wärmetauscher 26 umführenden weiteren Ölbypass ist weiterhin ein zweites Ölventil 25 zur Regelung des Öldrucks und der Öltemperatur angeordnet. Der Wärmetauscher 26 kann als Ölkühler zur Aufheizung eines Kabineninnenraums eines Fahrzeugs dienen.

Zur Regelung von Öldruck und Öltemperatur wird eine Regeleinheit 18 mit den Ventilen 13, 17, 20, 21, 25, 29 und 41 verbunden, sowie Sensoren zur Erfassung des Schmieröldrucks 32, der Schmieröltemperatur 33, der Abgastemperatur 34, der Drehzahl 35, des Drehmoments Last 36 und der Kühlmitteltemperatur 37 mit der Regeleinheit 18 verbunden sind. Die Daten der Sensoren können von der Regeleinheit für eine Leckagedetektion verarbeitet oder zur Verfügung gestellt werden.

In dem Ansaugsystem 6 der Verbrennungskraftmaschine 30 ist eine Drosselklappe 7 angeordnet, die mit einem Turbolader 24 verbunden ist, der stromabwärts in einen Ansaugkrümmer 9 mündet. Zur Verringerung der Verbrennungstemperatur ist der Ansaugkrümmer über ein weiteres erstes Abgasrückführungsventil 21, das als AGR-Regelventil ausgestaltet sein kann, mit der Abgasleitung 14 zur Abgasrückführung verbunden, wobei die Verbindung stromabwärts vom Abgas-/Ölwärmetauscher 8 angeordnet ist. In diesem Fall kann der Abgas-/Ölwärmetauscher 8 ein AGR-Wärmetauscher sein. Auf diese Weise werden schädliche Stickoxydemissionen reduziert.

Durch die in Figur 1 vorteilhafte Ausgestaltung wird das Schmieröl in einer Warmlaufphase der Verbrennungskraftmaschine 30 schneller aufgeheizt. Parallel zum Abgas-/Ölwärmetauscher 8 ist der über das dritte Abgasventil 13 gesteuerte Abgasbypass 38 geführt, so dass ein Überhitzen des Schmieröls im Wärmetauscher vermieden wird. Der Abgas-/Ölwärmetauscher 8 ist bevorzugt im Gegenstromprinzip genügend dimensioniert, so dass das Schmieröl möglichst schnell aufgeheizt wird, wobei das Abgas möglichst stark heruntergekühlt wird.

Figur 2 zeigt ein weiteres Schmiersystem. Im Unterschied zu Figur 1 ist der Abgasausgang des Abgas-/Ölwärmetauscher 8 nur mit dem Ansaugkrümmer 9 verbunden, so dass das dritte Abgasventil 13 und das Abgasrückführungsventil 20 nicht erforderlich sind.

In diesem Schmiersystem kommt dem Abgas-/Ölwärmetauscher 8 eine Doppelfunktion zu. Zum einen heizt der Abgas-/Ölwärmetauscher 8 durch die Abgastemperatur das Schmieröl während der Warmlaufphase auf. Um hohe Verbrennungstemperaturen zu vermeiden, wirkt der Abgas-/Ölwärmetauscher 8 zum anderen als Kühler der Abgasrückführung 22, indem das in den Ansaugkrümmer 9 zurückgeführte Abgas von dem Schmieröl gekühlt wird. Damit kann auf einen zusätzlichen Kühler für die Abgasrückführung und auf zusätzliche Ventile zur Regelung des Abgasvolumenstromes verzichtet werden.

Figur 3 zeigt ein Schmiersystem einer Ölschmiervorrichtung in einem kalten Zustand, z.B. kurz nach dem Anlassen eines Kraftfahrzeugs:
Der Hauptölfluss durch das Bypassventil 17 ist durch eine fett dargestellte Linienverbindung gekennzeichnet: Das Öl strömt aus dem Zylinderkopf 12 in den Turbolader 24. Von dem Turbolader 24 führt eine Ölbypassleitung zu dem geöffneten Bypassventil 17 durch die das Öl weiterströmt und mit der Ölrückführungsleitung 19 aus dem Turbolader 24 zusammengeführt wird. Von dort fließt das Öl weiter durch den Abgas-/Ölwärmetauscher 8, in dem es vom heißen Abgas erwärmt wird. Danach wird das Öl durch die Ölwanne 1 zurückgeführt wo die Rückführleitung 23 mit dem Ölansaugrohr 2 verbunden ist, so dass das erwärmte Öl direkt weiter von der Ölpumpe 3 angesaugt werden kann.

Der Fluss des Abgases durch den Abgas-/Ölwärmetauscher 8 ist ebenfalls durch eine fette Linienverbindung dargestellt: das heiße Abgas strömt aus dem Katalysator 10 in die Abgasleitung 14 und von dort durch das geöffnete Abgasrückführungsventil 21 in den Abgas-/Ölwärmetauscher 8 in dem es das kalte Öl erwärmt wobei sich das Abgas dabei abkühlt. Von dort fließt das kalte Abgas durch die Abgasrückführungsleitung 22 zurück in den Ansaugkrümmer 9. Sobald ein bestimmter Grenzwert für den Öldruck unterschritten ist, wird das Ölbypassventil 17 ganz oder zumindest teilweise geschlossen, so dass der Öldruck in der Verbrennungskraftmaschine 30 wieder steigen kann. Das Ölbypassventil 17 wird auch ganz oder zumindest teilweise geschlossen bei Überschreitung einer maximalen Öltemperatur, dabei wird dann auch das weitere erste Abgasrückführungsventil 21 geschlossen oder alternativ die in Fig. 4 dargestellte AGR-Bypassklappe 39, die als drittes Abgasventil 13 eingesetzt ist, geöffnet.

Figur 4 zeigt das System in vereinfachter Ausführung im warmen Zustand:
Das Bypassventil 17 ist ganz oder zumindest teilweise geschlossen, so dass nur ein sehr kleiner Ölvolumenstrom durch den Abgas-/Ölwärmetauscher 8 fließt. Der überwiegende Teil des Schmieröls - hier als fette Linie gezeigt - fließt durch die Lagerstellen 31, z.B. Kurbelwellenhauptlager, Pleuellager, Nockenwellenlager, Kolbenspritzdüsen, Nockenwellenversteller, Nockenwellenstößel, etc. entweder durch Rückführungsleitungen 19 oder direkt zurück in die Ölwanne 1. Das weitere erste Abgasrückführungsventil 21 kann entweder geschlossen oder geöffnet sein. Falls das weitere erste Abgasrückführungsventil 21 geöffnet ist, ist es von Vorteil, wenn das Abgas über eine weitere AGR-Bypassklappe 39 als drittes Abgasventil 13 in die Abgasrückführungsleitung 22 und den Ansaugkrümmer 9 zurück geführt wird, wobei der Abgas-/Ölwärmetauscher 8 vom Abgasstrom abgekoppelt wird.

Figur 5 zeigt das System in Kombination mit einem Automatikgetriebe 40:
Das Abgas strömt von einer Verbrennungskraftmaschine 30 (nicht dargestellt) durch einen Katalysator 10 in ein 3-Wegeventil 41. Im kalten Zustand strömt das Abgas durch einen Abgas-/Ölwärmetauscher 8 und erwärmt das Getriebeöl, welches durch ein Ölbypassventil 17 freigegeben wird. Im warmen Zustand fließt das Abgas nicht durch den Abgas-/Ölwärmetauscher 8 sondern durch den Ölbypass 38 und das Bypassventil 17 ist ganz oder zumindest teilweise geschlossen.

Mit steigendem Öldruck sinkt der Volumenstrom der Ölpumpe 3 mehr oder wenig linear, dies tritt insbesondere bei niedrigen Öltemperaturen auf. Mit sinkendem Volumenstrom sinkt allerdings der Wärmeübergangskoeffizient zwischen Öl und Zylinderkopf 12 bzw. Zylinderblock 15, so dass das Öl nur wenig Wärme aus dem Zylinderkopf 12 bzw. Zylinderblock 15 aufnehmen kann. Bei sehr hohen Drücken öffnet sich ein Ölüberdruckventil 4, wobei das Öl in den Ölsumpf 1 zurückfließt. Dadurch sinkt der Ölvolumenstrom, der durch Zylinderkopf 12 und -block 15 fließt, so dass die mechanische Pumpleistung der Ölpumpe 3 verringert wird. Hierdurch sinkt der Wärmeübergangskoeffizient zwischen Öl und Metall des Zylinderblocks- 15 bzw.-kopfs 12.

Eine Erhöhung des Wärmeübergangskoeffizienten bei niedrigen Temperaturen kann durch ein derartiges Schmiersystem 16 dadurch erreicht werden, dass der Volumenstrom durch den Zylinderblock 15 und insbesondere durch den Zylinderkopf 12 bei niedrigen Temperaturen erhöht wird. Dies wird durch zumindest teilweises Öffnen des Ölbypassventils 17 beispielsweise in Abhängigkeit von Öltemperatur, Öldruck, Antriebsddrehzahl und/oder Drehmoment erreicht. Unterstützend hierzu ist des Weiteren denkbar, die Volumenförderleistung der Ölpumpe 3 elektrisch oder durch ein Schaltgetriebe mechanisch zu erhöhen oder durch Verschieben von Förderrädern zu erhöhen.

Des Weiteren ist unterstützend denkbar, die Ölgalerie im Zylinderkopf 12 in Reihe anstatt parallel, d.h. im Gegenstromprinzip vom Öl durchfließen zu lassen. Hierzu kann es vorteilhaft sein, den Ölfluss zunächst durch eine Hauptgalerie eines Zylinderkopf 12 fließen zu lassen, danach am auslassseitigen Ende mittels eines Rückflussölventils durch eine weitere Hauptgalerie eines Zylinderkopfs 12 in Gegenrichtung zurückfließen zu lassen, so dass der Flussweg des Öls durch den Zylinderkopf 12 erhöht wird. Das Rückflussölventil kann auch auf der anderen Seite der Bypassleitung 23 in der Ölwanne angeordnet sein.

Das in den Ölkanälen einer Verbrennungskraftmaschine 30 befindliche Öl beträgt nur einen Bruchteil, in der Regel nur 10% des Gesamtölvolumens. In der Aufwärmphase wird bei dem aus dem Stand der Technik bekannten Verfahren das gesamte Ölvolumen gleichmäßig erwärmt. Ein Aspekt ist es im Rahmen der verbesserten Leckagendetektion und -prävention eine gezielte schnelle Erwärmung des in den Ölkanälen befindlichen Schmieröls zu erreichen, wobei dies durch Verbindung des Ölkanals des oder der Zylinderköpfe 12 mittels einer Bypassleitung 23 mit der Saugseite der

Ölpumpe 3 erreicht wird, wobei am Ende der Bypassleitung 23 ein Unterdruck anliegt, um das Öl nicht zurück in den Ölsumpf 1 sondern zurück in den Ölkanal fließen zu lassen. Somit wird in der Aufwärmphase der Verbrennungskraftmaschine nur ein geringer, schnell zu erwärmender Teil des Gesamtöls zur Schmierung verwendet.

Die Erzeugung eines Unterdrucks am Ende der Bypassleitung 23 kann durch direkte Verbindung der Bypassleitung 23 mit der Saugseite der Ölpumpe 3 sowie mit einer direkten Verbindung mit dem Ölsaugrohr 2 erreicht werden. Hierzu kann die Bypassleitung 23 zumindest zum Teil in eine Kunststoffölwanne 1 mit integrierter Ölsaugleitung 2 integriert werden, wobei dies zu einer verbesserten Isolierung und zu geringerem Wärmeverlust führt. Des Weiteren kann die Mündung der Bypassleitung 23 im Ölsumpf 1 in unmittelbarer Nähe zur Öffnung des Ölsaugrohres 2 positioniert werden, so dass die Öffnung des Bypassleitungsendes in Richtung der Öffnung des Ölansaugrohres 2 zeigt und mit diesem einen Winkel von 0 bis 45° bildet, wodurch sich auch eine erleichterte Montagemöglichkeit und die Option einer späteren Nachrüstbarkeit ergibt.

Denkbar ist zur Verbesserung der Wärmeübertragung des Öls im Zylinderkopf der Einsatz von Rippenkörpern in den Ölgalerien, beispielsweise durch eine raue Oberflächengestaltung der Ölkanäle im Zylinderblock 15 bzw. -kopf 12 - insbesondere durch Einarbeitung eines Gewindes - wodurch eine Verringerung der durchfließende Ölmenge erreicht wird.

Daneben können zusätzliche aktive Wärmequellen in der Bypassleitung 23 eingebracht sein, z.B. elektrische Heizstäbe oder Heizelemente, bevorzugt ein oder mehrere PTC-Heizstäbe, AGR Ölkühler (Abgasrückführungs-Kühler), Vollstromölkühler oder vergleichbares, um das Öl in den Ölkanälen in der Aufwärmphase beschleunigt zu erwärmen.

Des Weiteren ist zusätzlich denkbar, die Abgasleitung 14 über ein zweites Abgasventil zumindest in der Aufwärmphase direkt durch oder benachbart zum Ölsumpf 1 oder in die Bypassleitung 23 zu leiten, wobei eine Erhöhung der Wärmeübertragung um ein Vielfaches ermöglicht wird, und auf einen Abgas-/Ölwärmetauscher 8 gegebenenfalls verzichtet werden kann.

Des Weiteren kann eine Motorregelung in der Aufwärmphase zumindest einen kleinen Teil des Abgasstroms zunächst durch den Abgas-/Ölwärmetauscher 8 gezielt zur Aufwärmung des Öls in der Ölbypassleitung 23 regeln, und nach einiger Zeit den Öldurchfluss durch die Bypassleitung 23 abschalten, um eine Verkokung im Abgas-/Ölwärmetauscher 8 zu vermeiden. Führungsgrößen für die Regelung können als höhere Priorität der erforderliche Öldruck in Abhängigkeit von Drehzahl und Last sein, sowie als niedrigere Priorität die gewünschte Öltemperatur sein.

Des Weiteren ist denkbar, den Höhenpotentialunterschied zwischen Zylinderkopf 12 und Ölsaugleitung 2 zur Verbesserung des Ölfließverhaltens in der Bypassleitung 23 auszunutzen, bzw. dieses Höhenpotential konstruktiv möglichst groß zu gestalten.

Daneben ist der Einsatz einer Wärmeisolierung der Bypassleitung 23 und/oder des AGR-Bypasses (Abgasrückführung) abgasseitig stromaufwärts vor dem Ventil 17 durch Verwendung eines Keramikrohres vorteilhaft denkbar, um bei geschlossenem weiteren ersten Abgasrückführungsventil 21 die Temperatur des Abgas-/Ölwärmetauscher 8 und des weiteren ersten Abgasrückführungsventils 21 zu begrenzen.

Bevorzugt kann eine Ölauffangwanne mit Leitung vor der Ölsaugleitung 2 in eine nicht dargestellte Ölwanne des Ölsumpfs 1 integriert werden, um das Öl, das aus den Lagerstellen im Kopf und Kurbelwelle austritt und dabei auch aufgewärmt wird, aufzufangen und direkt der Ölpumpe 3 zuzuführen, ohne den Ölsumpf 1 aufzuheizen. Das Ölbypassventil 17 kann in diesem Fall ebenfalls in der Ölwanne nach Zusammenführung der Bypassleitung 23 und der Leitung der Ölauffangwanne integriert sein, wobei ein Rückschlagventil in der Leitung der Ölauffangwanne vorhanden sein muss, so dass das Öl nicht von der Bypassleitung 23 zurück in die Ölauffangwanne fließen kann.

Vorteilhaft kann eine Kombination der Ölauffangwanne mit Spritzdüsen, die in den Pleuel zur Kühlung der Kolben angeordnet sind, vorgesehen sein, um den Volumenstrom des Ölflusses zu erhöhen, wobei die Spritzdüsen im Kaltstart nicht abgeschaltet werden.

Der Abgasstrom zur Erwärmung des Öls in der Bypassleitung 23 kann grundsätzlich beliebig im Abgasstrom abgezweigt werden. Besonders vorteilhaft kann das Abgas vor einem Turbolader mittels eines herkömmlichen AGR-Ventils (Abgasrückführungs-Ventil) in einem großen Abstand vom Turbolader abgezweigt werden, wobei der hohe Massenstrom des Abgases bei niedriger Baugröße und unabhängig von der AGR-Kalibrierung erreicht werden kann. Somit kann eine Aufwärmung des Öls erreicht werden, ohne die Verbrennungstemperatur und damit auch die Abgasbildung zu beeinflussen. Im Rahmen des Einsatzes einer Abgasrückführung kann es vorteilhaft sein, falls die AGR Kühleranordnung eine vertikale Gasführung mit einem Winkel bis zu 40 Grad Neigung zur Vertikalen aufweist, so dass Kondensationswasser in einen Auspuff abgeleitet werden kann.

Weist die Verbrennungskraftmaschine 30 keinen Turbolader oder keine Abgasrückführung auf, so kann eine zusätzliche Klappe im Hauptabgasstrom einen Druckunterschied erzeugen, und somit einen erhöhten Volumenstrom durch den Abgas-/Ölwärmetauscher 8 leiten.

Figur 6 zeigt ein Schmiersystem mit einem Abgas-/Ölwärmetauscher 8 der im Ölsaugrohr 2 zwischen dem Ölsumpf 1 und der Ölpumpe 3 angeordnet ist, so dass sich auf der Ölseite im Abgas-/Ölwärmetauscher 8 ein Unterdruck einstellt im Vergleich zur Umgebung und im Vergleich zum Druck im Abgassystem. In der Ölgallerie 16 befinden sich Sensoren für Öldruck 32 und Öltemperatur 37. Zwischen Katalysator 10 und Abgas-/Ölwärmetauscher 8 ist ein erstes Abgasbypassventil 41 angeordnet, welches den Abgasbypass 38 verschließt und den Abgasstrom durch den Abgas-/Ölwärmetauscher 8 öffnet, solange eine Grenzöltemperatur unterschritten wird. Dabei erwärmt sich das Öl schneller und reduziert den Kraftstoffverbrauch, und zwar nicht nur in der Startphase, sondern auch bei betriebswarmem Motor im Stadtbetrieb oder bei Autobahnfahrten mit mäßiger Geschwindigkeit von bis zu 100 km/h. Sobald eine Grenzöltemperatur überschritten ist, schließt das erste Abgasbypassventil 41 den Abgasstrom durch den Abgas-/Ölwärmetauscher 8 und öffnet gleichzeitig den Abgasbypass 38.

Am Beginn des Ölsaugrohres 2 befindet sich ein Ansaugtrichter mit Sieb 100 und die Ölpumpe 3 fördert Öl durch einen Ölfilter 101 in ein Schmiersystem 16 über die das Öl an mehrere zu schmierende Einrichtungen 31 wie z.B. Lagerstellen und weitere Verbraucher zugeführt wird.

Durch den Unterdruck auf der Ölseite des Abgas-/Ölwärmetauscher 8 wird im Falle einer Leckage im Abgas-/Ölwärmetauscher 8 vermeiden, wodurch kein Öl aus dem Abgas-/Ölwärmetauscher 8 austreten, und auf den heißen Auspuff 14 oder Katalysator 10 tropfen kann, wo es sich dann entzünden könnte. Der gemessene Öldruck 32 wird mit einem Grenzdruck abhängig von der Fahrsituation verglichen, der für verschiedene Zustände der Antriebsdrehzahl, Öltemperatur 37, Ölpumpendrehzahl, Fahrzeugbeschleunigungen und Schmierölpegel in Tabellen vorbestimmt ist.

Bei Unterschreitung eines ersten Grenzdrucks, bzw. bei Überschreitung einer Grenzdifferenz zwischen dem vorbestimmten Druck und dem gemessenen Druck, wird ein Warnsignal ausgegeben, bei Unterschreitung eines zweiten, niedrigeren Grenzdrucks wird die Antriebsdrehzahl limitiert, und bei Unterschreitung eines dritten, noch niedrigeren Grenzdrucks wird die Verbrennungsmaschine abgeschaltet.

Die Erfindung ist nicht auf die dargestellten Schmiersysteme beschränkt. Denkbar ist, dass der Wärmetauscher 26 mit der Abgasleitung 14 verbunden ist, um eine schnellere Erwärmung des Schmieröls zu bewirken. Auch die Anordnung der Ventile kann variieren, wobei die Ventile statt stromaufwärts auch stromabwärts der verschiedenen Wärmetauscher angeordnet sein können und umgekehrt. Die Erfindung kann zur Schmierung von Motorenteile, Getriebeteile oder anderen bewegten Komponenten eines Fahrzeugs verwendet werden.

## Patentansprüche

1. Verfahren zur Leckagedetektion eines Schmiersystems (16) für die Schmierung von rotierenden oder oszillierenden Bauteilen einer Verbrennungskraftmaschine (30) oder eines Getriebes, bevorzugt Automatikgetriebe eines Fahrzeugs,
**dadurch gekennzeichnet, dass**
eine Leckage des Schmiersystems (16) durch Vergleich eines Öldrucks des Schmiersystems (16) mit einem vorbestimmbaren Grenzdruck aus einer Tabelle bzw. Kennfeld für verschiedene Werte von Drehzahl, Drehmoment und Öltemperatur, sowie zumindest einem der weiteren Parameter Ölpumpendrehzahl, Ventilstellung einer Ölpumpenvolumenstromregelung, Fahrzeugbeschleunigung, Fahrzeugquerbeschleunigung, und/oder Schmierölpegel detektiert wird, wobei bei Unterschreitung eines ersten Grenzdrucks ein Warnsignal ausgegeben wird und/oder bei Unterschreiten eines zweiten, geringeren Grenzdrucks die Drehzahl der Verbrennungskraftmaschine (30) limitiert wird und/oder bei Unterschreiten eines dritten, noch geringeren Grenzdrucks die Verbrennungskraftmaschine (30) abgeschaltet wird.

2. Verfahren nach Anspruch 1,
**dadurch gekennzeichnet, dass**
im Schmiersystem (16) ein Ölsaugrohr (2) in einem Ölsumpf (1) angeordnet ist und eine Ölbypassleitung (23) die Ölrückläufe (19) umführt, wobei ein Ölbypassventil (17) in der Ölbypassleitung (23) angeordnet ist und die Ölbypassleitung (23) und/oder zumindest eine der Ölrückläufe (19) mit der Saugleitung einer Ölpumpe (3) und der Druckleitung eines Schmiersystem (16) verbunden ist,
wobei die Bypassleitung (23)
- bei einer Verbrennungskraftmaschine (30) durch zumindest einen Zylinderkopf (12) und/oder zumindest einen Turbolader (24), oder;
- bei einem Getriebe durch zumindest einen Abgas-/Ölwärmetauscher (8) der Verbrennungskraftmaschine (30) und/oder zumindest ein elektrisches Heizelement verläuft;
wobei bei Unterschreitung einer bestimmten Grenztemperatur und bei Überschreitung eines bestimmten Mindestdrucks des Schmieröls in der Druckleitung des Schmiersystems (16) das Ölbypassventil (17) zumindest teilweise geöffnet wird, so dass zumindest ein Teilstrom des Schmieröls in einer Warmlaufphase des Schmiersystems (16) nicht durch den Ölsumpf (1) strömt, bis entweder der Mindestdruck oder die Grenztemperatur erreicht sind.

3. Verfahren nach Anspruch 2,
**dadurch gekennzeichnet, dass**
nach Beendigung der Warmlaufphase und Überschreiten der Grenztemperatur das Ölbypassventil (17) geschlossen wird und/oder die Förderleistung der Ölpumpe (3) erhöht wird, sobald eine vorgegebenen Drehzahl bei gegebenen Drehmoment einen Drehzahlgrenzwert unterschreitet oder ein Drehmoment der zu schmierenden Bauteile bei gegebener Drehzahl einen vorgegebenen Drehmomentgrenzwert überschreitet, um einen Absinken des Öldrucks innerhalb der Ölleitung zu begrenzen.

4. Verfahren nach einem der vorgenannten Ansprüche 1 bis 3,
**dadurch gekennzeichnet, dass**
in einem Ölsaugrohr (2) zwischen Ölpumpe (3) und Ölsumpf (1) ein Abgas-/Ölwärmetauscher (8) angeordnet ist, so dass sich auf der Ölseite im Abgas-/Ölwärmetauscher (8) ein Unterdruck im Vergleich zur Umgebung und im Vergleich zum Druck im Abgassystem einstellt.

5. Verfahren nach Anspruch 4,
**dadurch gekennzeichnet, dass**
das durch den Abgas-/Ölwärmetauscher (8) strömendes Abgas stromaufwärts durch ein erstes Abgasventil/Abgasrückführungsventil (20, 21, 41) strömt, und dass das erste Abgasventil/Abgasrückführungsventil (20, 21, 41) geschlossen wird, sobald eine vorgegebene Grenztemperatur des Abgases oder des Schmieröles erreicht wird, und/oder dass zumindest ein Teil des Abgases über ein steuerbares zweites Abgasventil direkt über oder benachbart zum Ölsumpf (1) in oder durch eine Ölwanne oder in die Bypassleitung (23) geleitet wird, um die Wärmeübertragung zu erhöhen.

6. Verfahren nach Anspruch 4 oder 5,
**dadurch gekennzeichnet, dass**
das durch den Abgas-/Ölwärmetauscher (8) strömende Abgas durch ein Abgasrückführungsventil (21) strömt und stromabwärts als Abgasrückführung (22) mit dem Ansaugkrümmer (9) einer Verbrennungskraftmaschine (30) verbunden ist, und dass das Abgasrückführungsventil (21) zumindest teilweise geschlossen wird, sobald eine vorgegebene Grenztemperatur des Abgases erreicht wird oder ein vorgegebener Volumenstrom der Abgasrückführung erreicht wird.

7. Verfahren nach einem der Ansprüche 4 bis 6,
**dadurch gekennzeichnet, dass**
parallel zu dem Abgas-/Ölwärmetauscher (8) strömende Abgas der Verbrennungsmaschine (30) durch ein drittes Abgasventil (13) strömt und dass das dritte Abgasventil (13) zeitweise zumindest teilweise geschlossen wird, um den Abgasstrom und somit auch den Wärmeübergang im Abgas-/Ölwärmetauscher (8) zu erhöhen.

8. Verfahren nach einem der vorangegangenen Ansprüche 2 bis 7,
**dadurch gekennzeichnet, dass**
nach der Ölpumpe (3) stromabwärts zur Abkühlung ein zusätzlicher Wärmetauscher (26) und ein erstes Ölventil (29) angeordnet ist, und dass das erste Ölventil (29) zumindest teilweise geöffnet wird, wenn ein vorgegebener Grenzwert für die Schmieröltemperatur überschritten oder unterschritten wird oder ein vorgegebener Grenzwert für die Kühlmitteleingangstemperatur (27) oder die Kühlmittelausgangstemperatur (28) unterschritten wird, wobei bevorzugt in der Schmierölleitung parallel zum Wärmetauscher (26) und erstes Ölventil (29) ein zweites Ölventil (25) angeordnet ist, und dass das zweite Ölventil (25) zumindest teilweise geschlossen wird, wenn ein vorgegebener Grenzwert für die Schmieröltemperatur überschritten oder unterschritten wird.

9. Vorrichtung zur Leckagedetektion und Aufheizung in einem Schmiersystems (16) von rotierenden oder oszillierenden Bauteilen für eine Verbrennungskraftmaschine (30) oder ein Getriebe, bevorzugt Automatikgetriebe zur Durchführung eines Verfahrens nach einem der Ansprüche 1 bis 8,
**gekennzeichnet dadurch, dass**
ein Abgas-/Ölwärmetauscher (8) in einem Ölsaugrohr (2) zwischen Ölpumpe (3) und Ölsumpf (1) angeordnet ist, wobei auf der Ölseite im Abgas-/Ölwärmetauscher (8) ein Unterdruck im Vergleich zur Umgebung und im Vergleich zum Druck im Abgassystem einstellbar ist, so dass im Falle einer Leckage ein Ölaustritt aus dem Abgas-/Ölwärmetauscher (8) ausgeschlossen ist.

10. Vorrichtung nach Anspruch 9,
**dadurch gekennzeichnet, dass**
parallel zu dem Abgas-/Ölwärmetauscher (8) in einer den Abgas-/Ölwärmetauscher (8) umführenden Abgasbypassleitung (38) ein drittes Abgasventil (13) angeordnet ist, um den Abgasstrom und somit auch den Wärmeübergang im Abgas-/Ölwärmetauscher (8) zumindest zeitweise zu erhöhen.

11. Vorrichtung nach Anspruch 9 oder 10,
**dadurch gekennzeichnet, dass**
der Abgas-/Ölwärmetauscher (8) ein Luftgebläse umfasst, das Kühlluft durch den Abgas-/Ölwärmetauscher (8) in den Abgasstrang pumpt, insbesondere dann, wenn ein Abgasbypass (38) geöffnet ist.

12. Vorrichtung nach einem der Ansprüche 9 bis 11,
**dadurch gekennzeichnet, dass**
ein Schmetterlingsventil als drittes Abgasventil (13) zur Betätigung des Abgasbypasses (38) umfasst ist, welches im Wärmetauscherbypassbetrieb den Abgas/Ölwärmetauscher (8) vollständig vom Abgasstrang isoliert, und/oder ein viertes Abgasventil auf der anderen Seite des Abgas-/Ölwärmetauscher (8) angeordnet ist, wobei sich das vierte Abgasventil bevorzugt als Überdruckventil automatisch an die Umgebung öffnet, wenn der Abgaswärmetauscher (8) durch die Schmetterlingsklappe (39) vom Abgasstrang getrennt ist und das Luftgebläse aktiv ist, oder das vierte Abgasventil bei Aktivierung des Luftgebläses geöffnet wird, wodurch eine Erhöhung eines Abgasgegendrucks vermieden wird.

13. Vorrichtung nach einem der Ansprüche 9 bis 12,
**dadurch gekennzeichnet, dass**
das Ölsaugrohr (2) mit einer den Ölrücklauf (19) umführenden Ölbypassleitung (23) verbunden ist, wobei ein Ölbypassventil (17) in der Ölbypassleitung (23) angeordnet ist, und die Ölbypassleitung (23) und/oder zumindest eine der Ölrückläufe (19) mit der Saugleitung einer Ölpumpe (3) und der Druckleitung eines Schmiersystem (16) verbunden ist, und die Ölbypassleitung (23)
- bei einer Verbrennungskraftmaschine (30) durch zumindest einen Zylinderkopf (12) und/oder zumindest einen Turbolader (24), oder;
- bei einem Getriebe bevorzugt durch zumindest einen Abgas-/Ölwärmetauscher (8) der Verbrennungskraftmaschine (30) und/oder zumindest ein Heizelement verläuft;
und dass zumindest ein Teilstrom des Schmieröls zumindest in einer Warmlaufphase des Schmiersystems (16) nicht durch den Ölsumpf (1) strömt, bis entweder ein Grenzöldruck oder eine Grenzöltemperatur erreicht.

14. Vorrichtung nach Anspruch 13,
**dadurch gekennzeichnet, dass**
des weiteren die Ölbypassleitung (23) und/oder zumindest eine der Ölrückläufe (19) mit dem Abgas-/Ölwärmetauscher (8) oder einem weiteren Wärmetauscher verbunden ist, und der Abgas-/Ölwärmetauscher (8) zur Erwärmung des Schmieröles stromabwärts nach dem Katalysator (10) in dem Abgassystem einer Verbrennungskraftmaschine (30) angeordnet ist und das stromaufwärts des Wärmetauschers (8) ein erstes Abgas-/Abgasrückführungsventil (20, 41) angeordnet ist, welches den Durchfluss in Abhängigkeit von mindestens der Öltemperatur oder der Abgastemperatur verändert, wobei bevorzugt stromabwärts von dem Wärmetauscher (8) ein weiteres erstes Abgasrückführungsventil (21) angeordnet ist und das weitere erste Abgasrückführungsventil (21) stromabwärts mit dem Ansaugkrümmer (9) einer Verbrennungskraftmaschine verbunden ist.

## Claims

1. Method for leakage detection of a lubrication system (16) to lubricate rotating or oscillating components of a combustion engine (30) or of a transmission, preferably an automatic transmission of a vehicle,
**characterized**
**in that** a leakage of the lubrication system (16) is detected by comparison of an oil pressure of the lubrication system (16) with a predefinable limit pressure taken from a table or from the engine characteristics for various values of speed, torque and oil temperature, and at least one of the further parameters of oil pump speed, valve setting of an oil pump volumetric flow control, vehicle acceleration, vehicle lateral acceleration and/or lubricating oil level, where if a first limit pressure is undershot a warning signal is given and/or if a second, lower limit pressure is undershot the speed of the combustion engine (30) is limited and/or if a third, even lower limit pressure is undershot the combustion engine (30) is switched off.

2. Method according to claim 1,
**characterized**
**in that** inside the lubrication system (16) an oil intake pipe (2) is arranged in an oil sump (1) and an oil bypass line (23) bypasses the oil return lines (19), where an oil bypass valve (17) is arranged in the oil bypass line (23) and the oil bypass line (23) and/or at least one of the oil return lines (19) is connected to the intake line of an oil pump (3) and to the pressure line of a lubrication system (16),
where the bypass line (23)
- in the case of a combustion engine (30) passes through at least one cylinder head (12) and/or at least one turbocharger (24), or;
- in the case of a transmission through at least one exhaust/oil heat exchanger (8) of the combustion engine (30) and/or at least one electric heating element;
where if a defined limit temperature is undershot and a defined minimum pressure of the lubricating oil in the pressure line of the lubrication system (16) is exceeded, the oil bypass valve (17) is at least partially opened such that at least a partial flow of the lubricating oil does not flow through the oil sump (1) in a warm-up phase of the lubrication system (16) until either the minimum pressure or the limit temperature are reached.

3. Method according to claim 2,
**characterized**
**in that** after completion of the warm-up phase and the limit temperature being exceeded the oil bypass valve (17) is closed and/or the delivery rate of the oil pump (3) is increased as soon as a specified speed at a given torque undershoots a speed limit value or a torque of the components to be lubricated at a given speed exceeds a specified torque limit value, in order to limit a fall of the oil pressure inside the oil line.

4. Method according to one of the preceding claims 1 to 3,
**characterized**
**in that** an exhaust/oil heat exchanger (8) is arranged in an oil intake pipe (2) between the oil pump (3) and the oil sump (1) such that a lower pressure develops on the oil side in the exhaust/oil heat exchanger (8) in comparison with the environment and in comparison with the pressure in the exhaust system.

5. Method according to claim 4,
**characterized**
**in that** the exhaust flowing through the exhaust/oil heat exchanger (8) flows upstream through an exhaust valve/exhaust gas recirculation valve (20, 21, 41), in that the exhaust valve/exhaust gas recirculation valve (20, 21, 41) is closed as soon as a specified limit temperature of the exhaust or of the lubricating oil is reached, and/or in that at least part of the exhaust is passed via a controllable second valve directly above or adjacent to the oil sump (1) into or through an oil pan or into the bypass line (23) in order to increase the heat transfer.

6. Method according to claim 4 or 5,
**characterized**
**in that** the exhaust flowing through the exhaust/oil heat exchanger (8) flows through an exhaust gas recirculation valve (21) and is connected downstream as an exhaust recirculation line (22) to the intake manifold (9) of a combustion engine (30), and in that the exhaust gas recirculation valve (21) is at least partially closed as soon as a specified limit temperature of the exhaust or a specified volumetric flow of the exhaust return line is reached.

7. Method according to one of claims 4 to 6,
**characterized**
**in that** exhaust of the combustion engine (30) flowing parallel to the exhaust/oil heat exchanger (8) flows through a third exhaust valve (13) and in that the third exhaust valve (13) is temporarily at least partially closed in order to increase the exhaust flow and hence also the heat transfer in the exhaust/oil heat exchanger (8).

8. Method according to one of the preceding claims 2 to 7,
**characterized**
**in that** downstream of the oil pump (3) an additional heat exchanger (26) and a first oil valve (29) are arranged for cooling, in that the first oil valve (29) is at least partially opened when a specified limit value for the lubricating oil temperature is exceeded or undershot or when a specified limit value for the coolant inlet temperature (27) or the coolant outlet temperature (28) is undershot, where a second oil valve (25) is arranged preferably in the lubricating oil line parallel to the heat exchanger (26) and first oil valve (29), and in that the second oil valve (25) is at least partially closed when a specified limit value for the lubricating oil temperature is exceeded or undershot.

9. Device for leakage detection and heating up of a lubrication system (16) of rotating or oscillating components for a combustion engine (30) or a transmission, preferably an automatic transmission, for implementation of a method according to one of claims 1 to 8,
**characterized**
**in that** an exhaust/oil heat exchanger (8) is arranged in an oil intake pipe (2) between the oil pump (3) and the oil sump (1), where a lower pressure can be set on the oil side in the exhaust/oil heat exchanger (8) in comparison with the environment and in comparison with the pressure in the exhaust system, such that in the event of a leakage an oil exit from the exhaust/oil heat exchanger (8) is ruled out.

10. Device according to claim 9,
**characterized**
**in that** a third exhaust valve (13) is arranged parallel to the exhaust/oil heat exchanger (8) in an exhaust bypass line (38) bypassing the exhaust/oil heat exchanger (8) in order to increase the exhaust flow and hence the heat transfer in the exhaust/oil heat exchanger (8) at least temporarily.

11. Device according to claim 9 or 10,
**characterized**
**in that** the exhaust/oil heat exchanger (8) comprises an air blower that pumps cooling air through the exhaust/oil heat exchanger (8) into the exhaust line, in particular when an exhaust bypass line (38) is opened.

12. Device according to one of claims 9 to 11,
**characterized**
**in that** a butterfly valve is provided as a third exhaust valve (13) for actuating the exhaust bypass line (38), said valve isolating the exhaust/oil heat exchanger (8) completely from the exhaust line in the heat exchanger bypass mode, and/or a fourth exhaust valve is arranged on the other side of the exhaust/oil heat exchanger (8), where said fourth exhaust valve preferably automatically opens to the environment as a pressure relief valve when the exhaust heat exchanger (8) is separated by the butterfly valve (39) from the exhaust line and the air blower is active, or the fourth exhaust valve is opened when the air blower is activated, thereby avoiding an increase in an exhaust counter-pressure.

13. Device according to one of claims 9 to 12,
**characterized**
**in that** the oil intake pipe (2) is connected to an oil bypass line (23) bypassing the oil return line (19), where an oil bypass valve (17) is arranged in the oil bypass line (23), and said oil bypass line (23) and/or at least one of the oil return lines (19) is connected to the intake line of an oil pump (3) and to the pressure line of a lubrication system (16), and the oil bypass line (23)
- in the case of a combustion engine (30) passes through at least one cylinder head (12) and/or at least one turbocharger (24), or;
- in the case of a transmission through at least one exhaust/oil heat exchanger (8) of the combustion engine (30) and/or at least one electric heating element;
and **in that** at least a partial flow of the lubricating oil does not flow through the oil sump (1) in a warm-up phase of the lubrication system (16) until either a limit oil pressure or a limit oil temperature is reached.

14. Device according to claim 13,
**characterized**
**in that** furthermore the oil bypass line (23) and/or at least one of the oil return lines (19) is connected to the exhaust/oil heat exchanger (8) or to a further heat exchanger, and the exhaust/oil heat exchanger (8) is arranged downstream of the catalytic converter (10) in the exhaust system of a combustion engine (30) for heating the lubricating oil, and a first exhaust gas/exhaust gas recirculation valve (20, 41) is arranged upstream of the heat exchanger (8) and alters the throughflow depending on at least the oil temperature or exhaust temperature, where a further first exhaust gas recirculation valve (21) is arranged preferably downstream of the heat exchanger (8) and said further first exhaust gas recirculation valve (21) is connected downstream to the intake manifold (9) of a combustion engine.

## Revendications

1. Procédé de détection de fuites dans un système de lubrification (16) destiné à la lubrification de composants rotatifs ou oscillants d'un moteur à combustion interne (30) ou d'une boîte de vitesses, de préférence une boîte de vitesses automatique d'un véhicule,
**caractérisé en ce**
**qu'**une fuite du système de lubrification (16) est détectée en comparant une pression d'huile du système de lubrification (16) avec une pression limite prédéfinissable tirée d'un tableau ou d'un diagramme caractéristique pour différentes valeurs de vitesse de rotation, de couple et de température d'huile, ainsi qu'avec au moins l'un des paramètres supplémentaires que sont vitesse de rotation de la pompe à huile, position de la soupape d'un dispositif de régulation du débit volumétrique de la pompe à huile, accélération du véhicule, accélération transversale du véhicule, et/ou niveau d'huile lubrifiante, sachant qu'en cas de passage au-dessous d'une première pression limite est émis un signal avertisseur et/ou qu'en cas de passage au-dessous d'une deuxième pression limite plus basse est limitée la vitesse de rotation du moteur à combustion interne (30) et/ou qu'en cas de passage au-dessous d'une troisième pression limite encore plus basse est arrêté le moteur à combustion interne (30).

2. Procédé selon la revendication 1,
**caractérisé en ce**
**qu'**à l'intérieur du système de lubrification (16) se trouvent un tuyau d'aspiration d'huile (2) dans un carter d'huile (1) ainsi qu'une conduite de dérivation d'huile (23) qui contourne les tuyaux de retour d'huile (19), une soupape de dérivation d'huile (17) étant disposée dans la conduite de dérivation d'huile (23) et la conduite de dérivation d'huile (23) et/ou au moins l'un des tuyaux de retour d'huile (19) étant relié(e)(s) à la conduite d'aspiration d'une pompe à huile (3) et à la conduite de refoulement d'un système de lubrification (16),
sachant que la conduite de dérivation (23)
- dans un moteur à combustion interne (30) traverse au moins une tête de cylindre (12) et/ou au moins un turbocompresseur (24), ou ;
- dans une boîte de vitesses traverse au moins un échangeur thermique gaz d'échappement/huile (8) du moteur à combustion interne (30) et/ou au moins un élément de chauffage électrique ;
sachant qu'en cas de passage au-dessous d'une certaine température limite et de passage au-dessus d'une certaine pression minimale de l'huile lubrifiante dans la conduite de refoulement du système de lubrification (16), la soupape de dérivation d'huile (17) est ouverte au moins partiellement, de sorte que, dans une phase d'échauffement du système de lubrification (16), au moins un flux partiel d'huile lubrifiante ne s'écoule pas à travers le carter d'huile (1) jusqu'à ce que ou bien la pression minimale, ou bien la température limite soit atteinte.

3. Procédé selon la revendication 2,
**caractérisé en ce**
**qu'**après la fin de la phase d'échauffement et passage au-dessus de la température limite, la soupape de dérivation d'huile (17) est fermée et/ou le débit de la pompe à huile (3) est augmenté dès qu'une vitesse de rotation prédéfinie pour un couple donné passe au-dessous d'une vitesse limite de rotation ou qu'un couple des composants à lubrifier pour une vitesse de rotation donnée passe au-dessus d'un couple limite prédéfini, afin de limiter une baisse de la pression d'huile dans la conduite d'huile.

4. Procédé selon l'une des revendications 1 à 3 précédentes,
**caractérisé en ce**
**qu'**un échangeur thermique gaz d'échappement/huile (8) est disposé dans un tuyau d'aspiration d'huile (2) entre la pompe à huile (3) et le carter d'huile (1), de sorte que du côté huile dans l'échangeur thermique gaz d'échappement/huile (8) s'établit une dépression par rapport au milieu ambiant et par rapport à la pression dans le système de gaz d'échappement.

5. Procédé selon la revendication 4,
**caractérisé en ce**
**que** le gaz d'échappement traversant l'échangeur thermique gaz d'échappement/huile (8) s'écoule en amont à travers une première vanne de gaz d'échappement/vanne de recyclage des gaz d'échappement (20, 21, 41), et que la vanne de gaz d'échappement/vanne de recyclage des gaz d'échappement (20, 21, 41) est fermée dès qu'est atteinte une température limite prédéfinie des gaz d'échappement ou de l'huile lubrifiante, et/ou qu'au moins une partie des gaz d'échappement est canalisée, par une deuxième vanne de gaz d'échappement réglable, directement au-dessus ou à proximité du carter d'huile (1), dans ou à travers une cuvette d'huile ou dans la conduite de dérivation (23), afin d'accroître le transfert thermique.

6. Procédé selon la revendication 4 ou 5,
**caractérisé en ce**
**que** le gaz d'échappement traversant l'échangeur thermique gaz d'échappement/huile (8) s'écoule à travers une vanne de recyclage des gaz d'échappement (21) et est relié en aval, en tant que dispositif de recyclage des gaz d'échappement (22), au collecteur d'admission (9) d'un moteur à combustion interne (30), et que la vanne de recyclage des gaz d'échappement (21) est fermée au moins partiellement dès qu'est atteinte une température limite prédéfinie des gaz d'échappement ou dès qu'est atteint un débit prédéfini du dispositif de recyclage des gaz d'échappement.

7. Procédé selon l'une des revendications 4 à 6,
**caractérisé en ce**
**que** parallèlement au gaz d'échappement du moteur à combustion interne (30) s'écoulant vers l'échangeur thermique gaz d'échappement/huile (8), le gaz d'échappement s'écoule à travers une troisième vanne de gaz d'échappement (13) et que la troisième vanne de gaz d'échappement (13) est fermée par intermittence au moins partiellement, afin d'accroître le flux de gaz d'échappement et donc également le transfert thermique dans l'échangeur thermique gaz d'échappement/huile (8).

8. Procédé selon l'une des revendications 2 à 7 précédentes,
**caractérisé en ce**
**que** pour le refroidissement sont disposés en aval de la pompe à huile (3) un échangeur thermique (26) supplémentaire et une première soupape d'huile (29), et que ladite première soupape d'huile (29) est ouverte au moins partiellement quand la température de l'huile lubrifiante est supérieure ou inférieure à une valeur limite prédéfinie, ou quand la température d'entrée du réfrigérant (27) ou la température de sortie du réfrigérant (28) est inférieure à une valeur limite prédéfinie, sachant que de préférence une deuxième soupape d'huile (25) est disposée dans la conduite d'huile lubrifiante parallèlement à l'échangeur thermique (26) et à la première soupape d'huile (29), et que la deuxième soupape d'huile (25) est fermée au moins partiellement quand la température de l'huile lubrifiante est supérieure ou inférieure à une valeur limite prédéfinie.

9. Dispositif de détection de fuites et de chauffage d'un système de lubrification (16) de composants rotatifs ou oscillants pour un moteur à combustion interne (30) ou une boîte de vitesses, de préférence une boîte de vitesses automatique, destiné à la mise en oeuvre d'un procédé selon l'une des revendications 1 à 8,
**caractérisé en ce**
**qu'**un échangeur thermique gaz d'échappement/huile (8) est disposé dans un tuyau d'aspiration d'huile (2) entre la pompe à huile (3) et le carter d'huile (1), sachant que du côté huile dans l'échangeur thermique gaz d'échappement/huile (8), une dépression par rapport au milieu ambiant et par rapport à la pression dans le système de gaz d'échappement peut être réglée de manière telle qu'en cas de fuite, une sortie d'huile de l'échangeur thermique gaz d'échappement/huile (8) est exclue.

10. Dispositif selon la revendication 9,
**caractérisé en ce**
**que** parallèlement à l'échangeur thermique gaz d'échappement/huile (8), une troisième vanne de gaz d'échappement (13) est disposée dans une conduite de dérivation de gaz d'échappement (38) contournant l'échangeur thermique gaz d'échappement/huile (8), afin d'augmenter au moins par intermittence le flux de gaz d'échappement et donc également le transfert thermique dans l'échangeur thermique gaz d'échappement/huile (8).

11. Dispositif selon la revendication 9 ou 10,
**caractérisé en ce**
**que** l'échangeur thermique gaz d'échappement/huile (8) comprend une soufflante d'air qui pompe de l'air de refroidissement dans la ligne d'échappement à travers l'échangeur thermique gaz d'échappement/huile (8), en particulier quand une conduite de dérivation de gaz d'échappement (38) est ouverte.

12. Dispositif selon l'une des revendications 9 à 11,
**caractérisé en ce**
**qu'**en tant que troisième vanne de gaz d'échappement (13) pour actionner la conduite de dérivation de gaz d'échappement (38) est comprise une vanne papillon qui, dans le fonctionnement en dérivation de l'échangeur thermique, isole entièrement de la ligne d'échappement l'échangeur thermique gaz d'échappement/huile (8), et/ou qu'une quatrième vanne de gaz d'échappement est disposée de l'autre côté de l'échangeur thermique gaz d'échappement/huile (8), sachant que la quatrième vanne de gaz d'échappement, de préférence en tant que soupape de surpression, s'ouvre automatiquement au milieu ambiant quand l'échangeur thermique gaz d'échappement (8) est coupé de la ligne d'échappement par le clapet papillon (39) et la soufflante d'air est activée, ou que la quatrième vanne de gaz d'échappement est ouverte lors de l'activation de la soufflante d'air, ce qui évite une élévation d'une contrepression des gaz d'échappement.

13. Dispositif selon l'une des revendications 9 à 12,
**caractérisé en ce**
**que** le tuyau d'aspiration d'huile (2) est relié à une conduite de dérivation d'huile (23) contournant le tuyau de retour d'huile (19), une soupape de dérivation d'huile (17) étant disposée dans la conduite de dérivation d'huile (23), et la conduite de dérivation d'huile (23) et/ou au moins l'un des tuyaux de retour d'huile (19) étant relié(e)(s) à la conduite d'aspiration d'une pompe à huile (3) et à la conduite de refoulement d'un système de lubrification (16), sachant que la conduite de dérivation d'huile (23)
- dans un moteur à combustion interne (30) traverse au moins une tête de cylindre (12) et/ou au moins un turbocompresseur (24), ou ;
- dans une boîte de vitesses traverse de préférence au moins un échangeur thermique gaz d'échappement/huile (8) du moteur à combustion interne (30) et/ou au moins un élément de chauffage ;
et **qu'**au moins un flux partiel d'huile lubrifiante au moins dans une phase d'échauffement du système de lubrification (16) ne s'écoule pas à travers le carter d'huile (1) jusqu'à ce que soit atteinte ou bien une pression limite d'huile ou bien une température limite d'huile.

14. Dispositif selon la revendication 13,
**caractérisé en ce**
**qu'**en outre la conduite de dérivation d'huile (23) et/ou au moins l'un des tuyaux de retour d'huile (19) est/sont relié(e)(s) à l'échangeur thermique gaz d'échappement/huile (8) ou à un autre échangeur thermique, et que pour chauffer l'huile lubrifiante, l'échangeur thermique gaz d'échappement/huile (8) est disposé en aval du pot catalytique (10) dans le système de gaz d'échappement d'un moteur à combustion interne (30), et qu'en amont de l'échangeur thermique (8) est disposée une première vanne de gaz d'échappement/de recyclage des gaz d'échappement (20, 41) qui modifie le débit en fonction d'au moins la température d'huile ou de la température des gaz d'échappement, sachant que de préférence en aval de l'échangeur thermique (8) est disposée une autre première vanne de recyclage des gaz d'échappement (21) et que l'autre première vanne de recyclage des gaz d'échappement (21) est reliée en aval au collecteur d'admission (9) d'un moteur à combustion interne.
